# EUROPÄISCHE PATENTANMELDUNG

(11) **EP 4 707 114 A1**
(43) Veröffentlichungstag der Anmeldung: **11.03.2026**
(21) Anmeldenummer: 25197360.8
(22) Anmeldetag: 21.08.2025
(51) Int. Cl.: B61G 3/20, B61G 7/02

(54) **AKTUATOREINHEIT SOWIE KUPPLUNGSSYSTEM UND SCHIENENFAHRZEUGEINHEIT MIT EINER SOLCHEN AKTUATOREINHEIT**

(30) Priorität: 06.09.2024 DE 102024125651
(71) Anmelder: KB Intellectual Property GmbH & Co. KG, 82049 Pullach (DE)
(72) Erfinder: ZWIERCZYK, Peter, 2096 Üröm (HU); MATE, Tamas, 2900 Komárom (DE)

(57) **Zusammenfassung**

Die vorliegende Erfindung betrifft eine Aktuatoreinheit (90) zur Betätigung eines Aktivierungsmechanismus (30L, 30R), insbesondere eines Entkupplungsaktivierungsmechanismus (30L, 30R) eines Kupplungssystems (1, 1', 1") für eine Schienenfahrzeugeinheit (2), aufweisend:
ein Betätigungselement (91) zur Ausführung einer Betätigungsbewegung (91c) und
eine Betätigungselementaufnahme (95), die das Betätigungselement (91) zumindest teilweise aufnimmt und die Betätigungsbewegung (91c) auf den Aktivierungsmechanismus (30L, 30R) überträgt, wobei
das Betätigungselement (91) über einen Formschluss und/oder einen Kraftschluss lösbar in der Betätigungselementaufnahme (95) haltbar ist.

## Beschreibung

Die vorliegende Erfindung betrifft eine Aktuatoreinheit zur Betätigung eines Aktivierungsmechanismus sowie ein Kupplungssystem für eine Schienenfahrzeugeinheit und eine Schienenfahrzeugeinheit mit einer solchen Aktuatoreinheit.

Schienenfahrzeugeinheiten, wie Wagons, aber auch Lokomotiven oder Triebwagen, können für verschiedene Anwendungen zu unterschiedlichen Zugverbänden zusammengesetzt werden. Hierzu werden die jeweiligen Schienenfahrzeugeinheiten über Kupplungssysteme aneinandergekoppelt und nach entsprechender Verwendung wieder entkuppelt. Als Kupplung kann dabei beispielweise eine Scharfenberg-Kupplung eingesetzt werden.

Bei den eingesetzten Kupplungen ist es jedoch vielfach erforderlich, dass ein Entkupplungsvorgang und/oder ein Blockieren eines erneuten Kuppelns eine manuelle Betätigung erfordert. Gerade bei Entkupplungsmechanismen, die direkt an einem Kupplungskopf platziert sind, kann der Entkupplungsvorgang somit das Betreten des Bereichs zwischen zwei Schienenfahrzeugeinheiten erfordern. Insbesondere bei Rangiervorgängen, bei denen die Schienenfahrzeugeinheiten, wenn auch mit vergleichsweise niedrigen Geschwindigkeiten von zum Beispiel bis zu 6 km/h bei einem Abstoßbetrieb oder einem Ablaufbergbetrieb, rollen, besteht bei einem Betreten des Bereichs zwischen den Schienenfahrzeugeinheiten ein erhebliches Risiko für das Bedienpersonal. Zudem können Entkupplungsmechanismen relativ hohe Betätigungskräfte erfordern. Sowohl das Betreten des Bereichs zwischen den Schienenfahrzeugeinheiten als auch das Erfordernis des Aufbringens vergleichsweise hoher Kräfte durch das Bedienpersonal zum Entkuppeln birgt entsprechende Risiken für das Bedienpersonal.

Entsprechend kann hier ein Entkupplungsmechanismus an einer Seite der Schienenfahrzeugeinheit, also nicht an einer Stirnseite und somit potenziell zwischen Schienenfahrzeugeinheiten vorgesehen werden, der über einen an der Schienenfahrzeugeinheit fest montierten Hebel betätigbar ist. Dieser fest montierte Hebel kann allerdings negativen Einfluss auf das Lichtraumprofil der Schienenfahrzeugeinheit nehmen und ein nicht autorisierten Entkuppeln an Bahnhöfen oder dergleichen ermöglichen. Im Falle einer solchen nicht autorisierten Betätigung besteht das Risiko einer ungeplanten Bewegung der Schienenfahrzeugeinheit, wie beispielsweise eines ungeplanten Wegrollens der Schienenfahrzeugeinheit auf einem Gefälle.

Es ist Aufgabe der vorliegenden Erfindung, die Sicherheit einer Betätigungseinrichtung, insbesondere eines Entkupplungsaktivierungsmechanismus eines Schienenfahrzeugs, in Bezug auf Betätigungsvorgänge zu erhöhen.

Die Aufgabe wird durch die Gegenstände der unabhängigen Ansprüche gelöst. Vorteilhafte Weiterbildungen sind Gegenstand der Unteransprüche.

Erfindungsgemäß weist eine Aktuatoreinheit zur Betätigung eines Aktivierungsmechanismus, insbesondere eines Entkupplungsaktivierungsmechanismus eines Kupplungssystems für eine Schienenfahrzeugeinheit, ein Betätigungselement zur Ausführung einer Betätigungsbewegung und eine Betätigungselementaufnahme, die das Betätigungselement zumindest teilweise aufnimmt und die Betätigungsbewegung auf den Aktivierungsmechanismus überträgt, auf. Das Betätigungselement ist über einen Formschluss und/oder einen Kraftschluss lösbar in der Betätigungselementaufnahme haltbar.

Alternativ kann die Betätigungselementaufnahme statt am Aktivierungsmechanismus am Betätigungselement vorgesehen sein, und das Betätigungselement kann den Aktivierungsmechanismus zumindest teilweise aufnehmen und so die Betätigungsbewegung auf den Aktivierungsmechanismus übertragen.

Exemplarisch wird im Folgenden der erfindungsgemäße Grundgedanke anhand eines Kupplungssystems für eine Schienenfahrzeugeinheit, wie dies später noch als bevorzugte Anwendung beschrieben wird, erläutert. Beispielweise handelt es sich dabei bei dem Aktivierungsmechanismus um einen Entkupplungsaktivierungsmechanismus mit zumindest einem Entkupplungsaktivierungskolben, der über das Betätigungselement bewegt wird, um ein Entkuppeln zu bewirken. Hierzu kann das Betätigungselement als Hebel ausgebildet sein, dessen eines Ende durch eine Bedienperson betätigbar ist. Durch die Aufnahme des Betätigungselements in der Betätigungselementaufnahme wird die Betätigungsbewegung des Betätigungselements auf die Betätigungselementaufnahme übertragen, wobei die Betätigungselementaufnahme wiederum die Betätigungsbewegung auf den Aktivierungsmechanismus bzw. den Entkupplungsaktivierungsmechanismus überträgt.

Insbesondere führt die Betätigungselementaufnahme die Betätigungsbewegung bei eingeführtem Betätigungselement zusammen mit dem Betätigungselement aus. Beispielsweise ist die Betätigungselementaufnahme drehbar um einen Drehgelenkpunkt gelagert, um über eine rotatorische Bewegung den Aktivierungsmechanismus bzw. den Entkupplungsaktivierungsmechanismus zu betätigen. Die Betätigungselementaufnahme weist dabei beispielsweise eine Aufnahmeöffnung mit einem Betätigungselementaufnahmeabschnitt auf, der sich von der Aufnahmeöffnung in einer auf den Drehgelenkpunkt bezogenen radialen Richtung in Richtung des Drehgelenkpunkts erstreckt. Durch die Aufnahme des Hebels als Betätigungselement in der Betätigungselementaufnahme kann nun unter Ausnutzung der Hebelkraft die Betätigungselementaufnahme um den Drehgelenkpunkt bewegt werden.

Der Aufnahmeabschnitt der Betätigungselementaufnahme weist bevorzugt über zumindest einen vorbestimmten Aufnahmeabschnitt eine zum Betätigungselement komplementäre Form auf. Beispielweise weist der Hebel als Betätigungselement eine sich in die vorgesehene Aufnahmerichtung erstreckende Längsachse mit einem senkrecht zur Längsachse verlaufenden Hebelquerschnitt auf. Die komplementäre Form des Aufnahmeabschnitts senkrecht zur Aufnahmerichtung entspricht dabei im Wesentlichen der Form des Hebelquerschnitts, wobei ein vordefiniertes Spaltmaß vorgesehen sein kann, um die Einführung des Betätigungselements in die Betätigungselementaufnahme zu erleichtern oder auch bei auftretenden Toleranzen ein Einführen sicherstellen zu können.

Erfindungsgemäß ist das Betätigungselement nicht dauerhaft fest mit der Betätigungselementaufnahme verbunden, sondern wird in dieser lösbar gehalten. Folglich ist das Betätigungselement nicht dauerhaft an der Aktuatoreinheit vorgesehen, sondern kann jeweils nur im Bedarfsfall zur Betätigung des Aktivierungsmechanismus eingesetzt werden. Das Betätigungselement bietet demnach außerhalb des erforderlichen Einsatzes keine Störkontur aus und kann auch nicht durch nicht autorisierte Personen betätigt werden. Insbesondere liegt demnach kein Stoffschluss oder eine anderweitige Verbindung zwischen dem Betätigungselement und der Betätigungselementaufnahme vor, der bzw. die nur noch zerstörend getrennt werden kann. Im Gegensatz dazu kann über den Form- und/oder Kraftschluss eine einfache temporäre Verbindung geschaffen werden. Diese ist bevorzugt ohne den Einsatz von Werkzeugen in einfacher Weise realisierbar.

Eine Formschlussverbindung und ein entsprechend formschlüssiges Halten des Betätigungselements in der Betätigungselementaufnahme kann in einer einfachen Ausgestaltung lediglich durch die Einführung des Betätigungselements in die komplementäre Betätigungselementaufnahme erfolgen. Die Einführungstiefe sowie der Querschnitt des Aufnahmeabschnitts sind dabei insbesondere so zu wählen, dass das Betätigungselement bei den für die Betätigung erforderlichen Kräften sicher in der Betätigungselementaufnahme gehalten werden kann. Alternativ oder ergänzend kann das Betätigungselement in die Betätigungselementaufnahme eingeschraubt werden.

In einer Ausgestaltung weist die Betätigungselementaufnahme einen Öffnungsquerschnitt zur Aufnahme des Betätigungselements und einen dem Öffnungsquerschnitt gegenüberliegenden geschlossenen oder derart begrenzten Querschnitt auf, so dass eine Endposition des Betätigungselements in einer Aufnahmerichtung vom Öffnungsquerschnitt bis zum geschlossenen oder begrenzten Querschnitt durch den geschlossenen oder begrenzten Querschnitt bestimmt wird.

Durch die vorstehende Form der Begrenzung der Einführungstiefe des Betätigungselements in die Betätigungselementaufnahme kann verhindert werden, dass sich beispielsweise die Hebelwirkung bei einem Hebel als Betätigungselement durch zu tiefe Einführung in die Betätigungselementaufnahme reduziert und somit die durch entsprechendes Personal aufzubringenden Kräfte für eine Betätigung erhöhen. Zudem könnte das Betätigungselement bei vollständigem Durchdringen der Betätigungselementaufnahme die Bewegung der Betätigungselementaufnahme behindern.

**In** einer Ausgestaltung verjüngt sich der Querschnitt der Betätigungselementaufnahme vom Öffnungsquerschnitt aus in Richtung der Aufnahmerichtung zumindest über einen vorbestimmten Abschnitt und ist insbesondere über zumindest den vorbestimmten Abschnitt konisch ausgebildet.

Der Öffnungsquerschnitt der Betätigungselementaufnahme, in den das Betätigungselement zuerst eingeführt wird, weist somit einen größeren Querschnitt senkrecht zur Aufnahmerichtung auf als ein entsprechender Querschnitt, der erst nach einer vorbestimmten Einführung des Betätigungselements erreicht wird. Dieser vorbestimmte Abschnitt der Verjüngung, insbesondere bei konischer Ausgestaltung, erleichtert somit vergleichbar zu einem Trichter eine Einführung des Betätigungselements in die Betätigungselementaufnahme. Gerade bei vergleichsweise schweren und/oder langen Hebeln als Betätigungselemente kann der Einführungsvorgang somit vereinfacht werden. Alternativ kann aber auch das Betätigungselement eine trichterförmige Ausgestaltung aufweisen, um auf die Betätigungselementaufnahme vereinfacht aufgesetzt werden zu können. Bei einer solchen Ausgestaltung dient somit das Betätigungselement quasi als Aufnahme für die Betätigungselementaufnahme. Entsprechend fungiert die Betätigungselementaufnahme dann sozusagen als Betätigungselementverbindung.

**In** einer Ausgestaltung weist ein dem Öffnungsquerschnitt gegenüberliegender Betätigungselementaufnahmeabschnitt einen Öffnungsquerschnitt bzw. einen vorstehend beschriebenen begrenzten Öffnungsquerschnitt auf. Das Betätigungselement wird dabei in der Betätigungselementaufnahme derart gehalten, dass zwischen der Innenseite der Betätigungselementausnahme von dem Öffnungsquerschnitt zur Aufnahme des Betätigungselements bis zum gegenüberliegenden Öffnungsquerschnitt des Betätigungselementaufnahmeabschnitt zumindest ein durchgängiger Spalt ausgebildet wird.

Die Betätigungselementaufnahme ist somit in der Aufnahmerichtung an beiden Seiten offen, so dass sich Schmutz, Schnee, Wasser und dergleichen nicht in der Betätigungselementaufnahme sammeln, sondern abgeführt werden können. Damit eine entsprechende Abführung nicht durch das Betätigungselement verhindert wird, wird der zumindest eine Spalt zwischen der Innenseite des Betätigungselementaufnahme und dem Betätigungselement, der durchgängig zwischen den beiden Öffnungsquerschnitte verläuft, ausgebildet. Dies kann durch entsprechende Abstandselemente und/oder Aussparungen an bzw. in der Innenseite der Betätigungselementaufnahme oder der Außenseite des Betätigungselements umgesetzt werden. Beispielsweise kann die Innenseite der Betätigungselementaufnahme zumindest abschnittsweise in Richtung des Betätigungselements vorstehende Vorsprünge ausweise, die als Rippen oder Stifte ausgebildet sein können. Alternativ oder ergänzend kann das Betätigungselement in Richtung der Innenseite der Betätigungselementaufnahme weisende Vorsprünge aufweisen.

**In** einer Ausgestaltung weist das Betätigungselement einen Hebelabschnitt auf, der dazu konfiguriert ist, in die Betätigungselementaufnahme eingeführt zu werden, und an dessen einem Ende zur Einführung in die Betätigungselementaufnahme ein Hebelendabschnitt vorgesehen ist.

Das Betätigungselement ist demnach zumindest im Einführungsabschnitt als Hebel ausgebildet, der in einen Hebelabschnitt und einen Hebelendabschnitt unterteilt ist. Der Hebelendabschnitt kann dabei aus einem anderen Material ausgebildet und/oder anderweitig ausgestaltet sein als der übrige Hebelabschnitt. Insbesondere ist ein Querschnitt des Hebelendabschnitts senkrecht zur Aufnahmerichtung kleiner oder gleich einem entsprechenden Querschnitt des übrigen Hebelabschnitts, um beispielsweise ein Biegemoment auf den Hebel zu reduzieren.

In einer Ausgestaltung ist der Hebelendabschnitt lösbar mit dem Hebelabschnitt verbindbar.

Entsprechend kann der Hebelendabschnitt in einfacher Weise ausgetauscht werden. Ein solcher Austausch kann zum Beispiel einen Austausch aufgrund einer Beschädigung, geänderter Geometrieverhältnisse und/oder geänderter Materialanforderungen betreffen. Alternativ oder ergänzend kann eine Austauschbarkeit vorgesehen werden, um eine andere Länge des Hebels insgesamt in der Aufnahmerichtung und somit eine Hebelwirkung anzupassen. Der Hebelabschnitt kann beispielsweise in den Hebelabschnitt eingeschraubt werden. Grundsätzlich sollte eine Hebelwirkung derart vorgesehen werden, dass die Betätigungskräfte für eine Betätigung durch das Betätigungselement 250 N nicht überschreiten.

In einer Ausgestaltung verjüngt sich der Hebelendabschnitt in eine dem Hebelabschnitt abgewandte Richtung hin zumindest über einen vorbestimmten Abschnitt und ist insbesondere über zumindest den vorbestimmten Abschnitt konisch ausgebildet.

Vergleichbar zur vorstehend beschriebenen Verjüngung zumindest eines vorbestimmten Abschnitts der Betätigungselementaufnahme kann über die Verjüngung des Hebelendabschnitts über einen entsprechend vorbestimmten Bereich eine Einführung des Betätigungselements in die Betätigungselementaufnahme erleichtert werden.

In einer Ausgestaltung ist der Hebelendabschnitt an seinem dem Hebelabschnitt abgewandten Ende sphärisch ausgebildet.

Die sphärische Ausbildung des Hebelendabschnitts kann beispielsweise ein Abrollen des Hebelendabschnitts in der Betätigungselementaufnahme, insbesondere im geschlossenen oder begrenzten Querschnitt der Betätigungselementaufnahme ermöglichen. Somit kann eine ruckartige Relativbewegung zwischen Betätigungselement und Betätigungselementaufnahme verhindert werden.

In einer Ausgestaltung ist das Betätigungselement, insbesondere der Hebelabschnitt, zumindest abschnittsweise aus einem verstärkten Material ausgebildet.

Beispielsweise können Kompositwerkstoffe verwendet werden, die eine erhöhte Biegesteifigkeit aufweisen.

In einer Ausgestaltung ist das Betätigungselement, insbesondere der Hebelabschnitt, zumindest abschnittsweise aus einem Rohrmaterial ausgebildet.

Rohrmaterialien sind bei ausreichender Biegesteifigkeit gut verfügbar und gegenüber Vollmaterialien leichter. Insbesondere kann Rundmaterial verwendet werden, um in Bezug auf die optionalen konischen Verjüngungen komplementäre Querschnittsflächen zu realisieren. Auch in Bezug auf einen lösbaren Hebelendabschnitt bieten Rohrmaterialien eine einfache Möglichkeit eine Verbindung, beispielsweise eine Schraubverbindung, zwischen dem Hebelendabschnitt und dem Hebelabschnitt zu schaffen.

In einer Ausgestaltung kann das Betätigungselement in der Betätigungselementaufnahme durch ein Sicherungselement gesichert werden.

Sofern das Betätigungselement beispielsweise zunächst nur in die Betätigungselementaufnahme im Sinne eines einfachen Einsteckens eingeführt wird, könnte das Betätigungselement bei ungünstigen Verhältnissen ggf. zumindest teilweise oder ganz aus der Betätigungselementaufnahme herausrutschen. Um damit verbundene Risiken, gerade für das Bedienpersonal, zu vermeiden, kann zumindest ein Sicherungselement vorgesehen sein, dass die Position des Betätigungselements in der Betätigungselementaufnahme in der Aufnahmerichtung fixiert.

**In** einer einfachen Ausgestaltung können beispielsweise der Hebelabschnitt und die Betätigungselementaufnahme jeweils eine Bohrung aufweisen. Die jeweiligen Bohrungen liegen in einer anwendungsgerechten Position des Hebelabschnitts in der Betätigungselementaufnahme übereinander. Das Sicherungselement kann dabei ein Sicherungsbolzen sein, der durch die Bohrung der Betätigungselementaufnahme in die Bohrung des Hebelabschnitts einführbar ist. Hierdurch kann eine Relativbewegung zwischen dem Hebelabschnitt und der Betätigungselementaufnahme sowohl in der Aufnahmerichtung als auch um die Aufnahmerichtung herum vermieden werden. Alternativ oder ergänzend können das Betätigungselement und die Betätigungselementaufnahme auch einen Bajonettverschluss ausbilden.

Durch das Sicherungselement können nicht nur ungewünschte Relativbewegungen vermieden werden. Beispielsweise kann hierüber auch in einfacher Weise das Erreichen einer vorbestimmten Position des Betätigungselements relativ zur Betätigungselementaufnahme kontrolliert werden, wenn die Sicherung durch das Sicherungselement an das Erreichen dieser Position geknüpft ist.

**In** einer Ausgestaltung ist die Betätigungselementaufnahme über ein Verriegelungselement in zumindest einer Bewegungsrichtung positionsfest haltbar, um eine Übertragung der Betätigungsbewegung auf den Aktivierungsmechanismus zu verhindern. Die Betätigungselementaufnahme und/oder das Betätigungselement weist bzw. weisen ein Verriegelungsbetätigungselement oder einen Verriegelungsbetätigungsabschnitt auf, so dass die Verriegelung über das Verriegelungselement durch die Aufnahme des Betätigungselements in der Betätigungselementaufnahme in zumindest einer Relativposition des Betätigungselements in Bezug auf die Betätigungselementaufnahme aufgehoben ist.

Gemäß der vorstehenden Ausgestaltung ist es möglich, eine Übertragung der Betätigungsbewegung über die Betätigungselementaufnahme durch das Verriegelungselement so lange zu blockieren, bis die Verriegelung durch das Einführen des Betätigungselements in die Betätigungselementaufnahme aufgehoben wird. Beispielweise kann die Betätigungselementaufnahme mit einem Bolzen als Verriegelungselement an einem Aktuatorgehäuseabschnitt drehfest gesichert werden. Der Bolzen kann zwischen einer Verriegelungsstellung und einer Freigabestellung hinund herbewegbar und in der Verriegelungsstellung vorgespannt sein. Wird das Betätigungselement in die Betätigungselementaufnahme eingeführt und erreicht eine bedarfsgerechte Position, so wird durch die entsprechende Einführbewegung der Bolzen gegen die Vorspannung in die Freigabestellung bewegt. Mit Erreichen der Freigabestellung kann die Betätigungselementaufnahme um ihren Drehpunkt bewegt werden und die Übertragung der Betätigung auf den Aktivierungsmechanismus erfolgen. Dies ermöglicht eine weitere Sicherung, um eine nicht autorisierte Betätigung zu vermeiden.

Das Verriegelungsbetätigungselement kann ein Element oder eine Baugruppe sein, die zumindest eine bewegliche Komponente beinhaltet, die durch eine Stellungsänderung infolge einer Bewegung das Verriegelungselement betätigt. Im Gegensatz dazu bildet ein Verriegelungsbetätigungsabschnitt eine starre Kontur aus, beispielweise eine Steuerkulisse, die durch die Bewegung des Betätigungselements das Verriegelungselement betätigt. Die Funktionsprinzipien des Verriegelungsbetätigungselements und des Verriegelungsbetätigungsabschnitts können auch miteinander kombiniert werden.

In einer Ausgestaltung ist die Betätigungselementaufnahme in der Aufnahmerichtung durch den Einsatz von zumindest einem Zwischenstück verlängerbar.

Beispielweise können hohlzylindrische Zwischenstücke zwischen einem Abschnitt der Betätigungselementaufnahme mit dem geschlossenen oder begrenzten Querschnitt und einem Abschnitt der Betätigungselementaufnahme mit dem Öffnungsquerschnitt angeordnet werden, um die Länge der Betätigungselementaufnahme in der Aufnahmerichtung durch Verwendung zumindest eines oder mehrerer Zwischenstücke flexibel einstellen zu können. Mit anderen Worten kann die Betätigungselementaufnahme modular aufgebaut sein.

In einer Ausgestaltung weist das zumindest eine Zwischenstück in der Aufnahmerichtung einen konstanten Aufnahmequerschnitt auf.

Demnach wird insbesondere der Abschnitt, der komplementär zum Querschnitt des Betätigungselements senkrecht zur Aufnahmerichtung ausgebildet ist, verlängert, um dem Betätigungselement beispielweise mehr Auflagefläche bieten zu können und/oder bei einem in der Aufnahmerichtung längeren Betätigungselement ein sichereres Halten in der Betätigungselementaufnahme zu ermöglichen.

In einer Ausgestaltung kann die Aktuatoreinheit oder die Betätigungselementaufnahme ein Übertragungselement, das operativ mit dem Betätigungselement verbunden oder Teil des Betätigungselements ist, aufweisen, das operativ mit der Betätigungselementaufnahme verbunden oder Teil der Betätigungselementaufnahme ist. Das Übertragungselement ist um eine Gelenkverbindung drehbar gelagert, so dass das Übertragungselement durch die Ausführung der Betätigungsbewegung über die Gelenkverbindung rotatorisch bewegbar ist. Die Aktuatoreinheit weist ferner eine Steuerkulisse und einen Drehmomentmechanismus auf. Die Steuerkulisse ist zwischen dem Übertragungselement und dem Drehmomentmechanismus angeordnet und dazu konfiguriert, den Drehmomentmechanismus über die rotatorische Bewegung des Übertragungselements zumindest abschnittsweise in zumindest eine Richtung zu bewegen, so dass das zur rotatorischen Bewegung des Übertragungselements aufzubringende Drehmoment über die Bewegung des Drehmomentmechanismus veränderbar ist.

Das Übertragungselement ist um ein Drehgelenk drehbar gelagert, um durch Betätigung des Betätigungselements bzw. dadurch der Betätigungselementaufnahme um eine entsprechende Drehachse bewegt zu werden. Alternativ kann die Betätigung des Betätigungselements auch in anderer Weise, beispielsweise über Zwischenelemente, derart an das Übertragungselement übertragen werden, dass dieses die entsprechende Drehbewegung ausführt.

Über die rotatorische Bewegung des Übertragungselements wird gemäß dem Beispiel ein Entkupplungsaktivierungszylinder bewegt. Die gemäß dem Drehmoment um die Drehachse an sich aufzubringende Kraft steigt dabei mit zunehmendem Drehwinkel an. Um die zur Betätigung über das Betätigungselement bzw. hier den Hebel aufzubringende Kraft zu begrenzen und auf einem möglichst konstanten Niveau zu halten, weist die Aktuatoreinheit die Steuerkulisse und den Drehmomentmechanismus auf.

Der Drehmomentmechanismus dient in Zusammenwirken mit der Steuerkulisse dazu, zumindest abschnittsweise ein zusätzliches Drehmoment auf das Übertragungselement aufzubringen, das das resultierende Drehmoment in Abhängigkeit des Drehwinkels gegenüber dem Drehmoment um die Drehachse des Übertragungselements für sich genommen verändert, also erhöhen oder verringern kann. Somit kann die aufzubringende Kraft über den Drehwinkel gezielt beeinflusst werden.

Der Drehmomentmechanismus ist somit in Zusammenwirken mit der Steuerkulisse ein Mechanismus zur Anpassung des resultierenden Drehmoments. Entsprechend kann der Drehmomentmechanismus auch als Drehmomentanpassungsmechanismus bzw. je nach Art des Einflusses auch als Drehmomentausgleichsmechanismus verstanden bzw. bezeichnet werden.

Die Steuerkulisse ist dabei derart zwischen dem Übertragungselement und dem Drehmomentmechanismus angeordnet, dass die rotatorische Bewegung des Übertragungselements die Steuerkulisse bewegt, also entsprechend das Übertragungselement operativ mit der Steuerkulisse zur Bewegungsübertragung verbunden ist. Die Verbindung kann demnach direkt, beispielsweise über einen Formschluss und/oder Kraftschluss, oder indirekt über Zwischenelemente erfolgen. Zudem ist die Steuerkulisse in vergleichbarer Weise mit dem Drehmomentmechanismus operativ verbunden, um den Drehmomentmechanismus zumindest abschnittsweise in zumindest eine Richtung zu bewegen. Dazu kann der Drehmomentmechanismus an einer Fläche der Steuerkulisse anliegen, wobei dann die durch das Übertragungselement initiierte Bewegung der Steuerkulisse eine Relativbewegung in Bezug auf den Drehmomentmechanismus ausführt. Der Drehmomentmechanismus ist zum Beispiel ortsfest angeordnet und umfasst ein durch die Steuerkulisse in einer senkrechten Richtung zur Anlagefläche des Drehmomentmechanismus bewegbares Hubelement. Das Hubelement kann dann durch die Bewegung der Steuerkulisse in Abhängigkeit der Steuerkulissengeometrie angehoben und/oder abgesenkt werden. Das Anheben des Hubelements bewirkt alleine schon durch dessen Gewichtskraft eine Erhöhung des Drehmoments der Steuerkulisse, die sich auf das Übertragungselement überträgt. Somit wird das resultierende Drehmoment insgesamt erhöht. Umgekehrt wirkt ein Absenken des Hubelements reduzierend auf das resultierende Drehmoment. Der Drehmomentmechanismus mit einem Hubelement kann beispielsweise vergleichbar zu einem Zylinder mit einem Kolben, der entlang einer Kolbenlängsachse bewegbar ist, als Hubelement ausgebildet sein. Somit ist über die auf die Steuerkulisse wirkende Kraft des Drehmomentmechanismus in Zusammenwirken mit der Steuerkulissengeometrie das resultierende Drehmoment über den Drehwinkel und damit die aufzubringende Kraft zur Betätigung des Aktivierungsmechanismus gezielt beeinflussbar.

Vorsorglich sei angemerkt, dass der Begriff Steuerkulisse auf ein Element oder ein Baugruppe gerichtet ist, die entsprechend ihrer Geometrie als Steuerfläche eine zur Geometrie korrespondierende gesteuerte Bewegung des Drehmomentmechanismus bzw. einer Komponente des Drehmechanismus, wie des Hubelements, bewirkt, wenn die Steuerkulisse in Bezug auf den Drehmomentmechanismus relativ bewegt wird.

Die Geometrie der Steuerkulisse bzw. der Anlagefläche der Steuerkulisse für den Drehmomentmechanismus oder ein mit dem Drehmomentmechanismus in Verbindung stehendes Zwischenelement bestimmt den maximalen Bewegungsbetrag des Drehmomentmechanismus und den Bewegungsverlauf über den Drehwinkel des Übertragungselements. Die Geometrie der Anlagefläche kann zumindest abschnittsweise geradlinig sein oder aber auch einen Kurvenverlauf aufweisen.

In einer Ausgestaltung weist der Drehmomentmechanismus ein Vorspannelement, insbesondere ein Federelement, bevorzugt eine Druckfeder, auf, dessen Vorspannung in Richtung der Steuerkulisse wirkt.

Durch das Vorspannelement kann zusätzlich zu einer Gewichtskraft eine weitere Kraft auf die Steuerkulisse aufgebracht werden. Über die entsprechend in Richtung der Steuerkulisse wirkende Vorspannkraft kann der Einfluss des Drehmomentmechanismus auf das resultierende Drehmoment gezielt eingestellt werden, ohne beispielsweise das Eigengewicht des Hubelements erhöhen zu müssen. Das Vorspannelement kann eine als Spiralfeder ausgebildete Druckfeder sein, die gemäß dem exemplarischen Hubelement zwischen dem Hubelement und einem Anschlag des Drehmomentmechanismus angeordnet ist, und das Hubelement in Richtung der Anlagefläche der Steuerkulisse drückt.

Je nach Vorspannelement kann die Geometrie der Anlagefläche der Steuerkulisse geradlinig sein oder einen Kurvenverlauf aufweisen, um beispielweise bei einem Zusammendrücken einer Druckfeder als Vorspannungselement infolge einer Hubbewegung einen geradlinigen oder hiervon abweichenden Kraftverlauf der auf die Steuerkulisse wirkenden Kraft zu generieren.

Insbesondere weist der Drehmomentmechanismus einen Einstellmechanismus auf, über den die Vorspannung in Richtung der Steuerkulisse einstellbar ist.

Der Einstellmechanismus kann ein Mechanismus sein, der zum Beispiel einen schraubbaren Stift umfasst, der an dem obigen exemplarischen Anschlag angreift und diesen je nach Einschraubtiefe in Richtung des Vorspannelements bewegt, um die Vorspannkraft zu erhöhen, oder von diesem wegbewegt, um die Vorspannkraft zu verringern.

In einer Ausgestaltung weist der Drehmomentmechanismus ein Gleitelement, insbesondere einen Rollkörper, auf, entlang dessen die Steuerkulisse bewegbar ist.

Das Gleitelement dient dazu, dass die Relativbewegung zwischen Steuerkulisse und Drehmomentmechanismus ohne signifikante Reibungseffekte erfolgen kann. Demnach können Auslenkkräfte, die auf den Drehmomentmechanismus oder Teile davon in Richtung der Relativbewegung wirken, entsprechend reduziert werden. Mit anderen Worten wirkt die Steuerkulisse somit bevorzugt nur in Richtung einer Hubbewegung. Dies wirkt sich neben der Reduzierung von Kräften auch vorteilhaft auf den Verschleiß aus. Insbesondere kann der Drehmomentbetrag auf das resultierende Drehmoment dabei im Wesentlichen anhand der Gewichtskraft bzw. Vorspannkraft abgeleitet werden.

Das Gleitelement ist dabei nicht auf einen Körper mit reinen Gleiteigenschaften im Sinne einer minimierten Reibung beschränkt, sondern umfasst auch Körper, die beispielsweise bei einer Relativbewegung auf der Anlagefläche der Steuerkulisse abrollen, wie zum Beispiel einen Rollkörper. Der Rollkörper kann exemplarisch als Rollen- oder Kugellager ausgebildet sein, wobei die Drehachse des entsprechende Lagers parallel zur Anlagefläche der Steuerkulisse und senkrecht zur Bewegungsrichtung der Relativbewegung verläuft. Der Rollkörper kann auch lediglich durch eine drehbar gelagerte Kugel, wie eine Kugelrolle, ausgebildet sein. Der Begriff Gleitelement kann somit Körper mit gleitenden und/oder abrollenden Eigenschaften umfassen.

In einer Ausgestaltung weist die Steuerkulisse zumindest einen positiven Drehmomentbetragsabschnitt, der so ausgebildet ist, dass der Drehmomentmechanismus entgegen einer durch den Drehmomentmechanismus auf die Steuerkulisse wirkenden Kraft bewegt wird, und einen negativen Drehmomentbetragsabschnitt, der so ausgebildet ist, dass der Drehmomentmechanismus gleichgerichtet zu einer durch den Drehmomentmechanismus auf die Steuerkulisse wirkenden Kraft bewegt wird, auf.

Der positive Drehmomentbetragsabschnitt bezieht sich auf einen Abschnitt der Steuerkulisse, der eine Geometrie aufweist, durch die die Bewegung der Steuerkulisse in einer Betätigungsrichtung des Übertragungselements über einen Drehwinkel, der in vergleichsweise niedrigen Drehmomenten des Drehmoments des Übertragungselements an sich resultiert, gegen die durch den Drehmomentmechanismus auf die Steuerkulisse wirkende Kraft erfolgt. Das Drehmoment der Steuerkulisse wirkt dabei gleichgerichtet zum Drehmoment des Übertragungselements, so dass sich das resultierende Drehmoment erhöht.

Umgekehrt bezieht sich der negative Drehmomentbetragsabschnitt auf einen Abschnitt der Steuerkulisse, der eine Geometrie aufweist, durch die die Bewegung der Steuerkulisse in einer Betätigungsrichtung des Übertragungselements über einen Drehwinkel, der in vergleichsweise hohen Drehmomenten des Drehmoments des Übertragungselements an sich resultiert, wodurch die durch den Drehmomentmechanismus auf die Steuerkulisse wirkende Kraft unterstützt wird. Das Drehmoment der Steuerkulisse wirkt dabei in entgegengesetzter Richtung des Drehmoments des Übertragungselements, so dass das resultierende Drehmoment verringert wird.

Entsprechend bezieht sich der Begriff des positiven Drehmomentbetragsabschnitts auf einen Abschnitt der eine Erhöhung des resultierenden Drehmoments gemäß einem positiven Drehmomentbetrag durch den Drehmomentmechanismus bewirkt und der Begriff des negativen Drehmomentbetragsabschnitts auf einen Abschnitt der eine Reduzierung des resultierenden Drehmoments gemäß einem negativen Drehmomentbetrag durch den Drehmomentmechanismus bewirkt.

Davon ausgehend, dass eine gemäß dem Beispiel des Kupplungssystems das Drehmoment des Übertragungselements an sich mit zunehmendem Drehwinkel ansteigt, kann somit in einer Anfangsphase der Betätigung ein positiver Drehmomentbetragsabschnitt vorgesehen sein, auf den dann in einer späteren Phase ein negativer Drehmomentbetragsabschnitt folgt. Demnach ist zwar die erforderliche Betätigungskraft zu Beginn der Betätigung im Vergleich zu einer Aktuatoreinheit ohne Steuerkulisse und Drehmomentmechanismus in der Anfangsphase höher, wobei aber in einer späteren Phase eine Reduzierung der Betätigungskraft im Vergleich zu einer Aktuatoreinheit ohne Steuerkulisse und Drehmomentmechanismus realisiert werden kann. Insbesondere kann dadurch die aufzubringende Betätigungskraft nahezu konstant oder zumindest in einem vorbestimmten Bereich gehalten werden.

Letztlich ist es aber auch möglich, lediglich durch einen negativen Drehmomentbetragsabschnitt zumindest eine aufzubringende Betätigungskraft zu reduzieren.

Insbesondere weist die Steuerkulisse zwischen dem positiven Drehmomentbetragsabschnitt und dem negativen Drehmomentbetragsabschnitt einen neutralen Drehmomentbetragsabschnitt, auf, der so ausgebildet ist, dass in dem neutralen Drehmomentbetragsabschnitt bei Bewegung der Steuerkulisse im Wesentlichen keine Bewegung des Drehmomentmechanismus erfolgt.

**In** diesem neutralen Drehmomentbetragsabschnitt wird die auf die Steuerkulisse wirkende Kraft somit im Wesentlichen konstant gehalten. Der Begriff "neutral" bezeichnet somit einen Drehmomentbetragsabschnitt, in dem zwar durchaus ein Drehmomentbetrag auftritt, sich aber nicht verändert. **In** diesem Geometrieabschnitt der Anlagefläche der Steuerkulisse leistet der Drehmomentmechanismus somit gegenüber dem positiven bzw. negativen Drehmomentbetragsabschnitt keinen veränderten Kraftbeitrag und somit keinen veränderten Drehmomentbeitrag. Der neutrale Drehmomentbetragsabschnitt kann beispielsweise über eine Geometrie der Anlagefläche der Steuerkulisse ausgebildet werden, die sich in Bezug auf die Längsachse des exemplarischen Hubelements mit einer Längserstreckung über den neutralen Drehmomentbetragsabschnitt im Wesentlichen senkrecht zu der Längsachse erstreckt. Weist die Längsachse des Hubelements zum Beispiel in eine vertikale Richtung, erstreckt sich die Geometrie der Anlagefläche der Steuerkulisse bei einer translatorischen Bewegung der Steuerkulisse im neutralen Drehmomentbetragsabschnitt im Wesentlichen horizontal. Bei einer rotatorischen Bewegung der Steuerkulisse ist die Geometrie der Anlagefläche der Steuerkulisse im neutralen Drehmomentbetragsabschnitt im Wesentlichen ein Kreissegment mit konstantem Radius.

**In** einer Ausgestaltung ist die Steuerkulisse als zumindest eine Nocke ausgebildet, die drehbar um eine Gelenkverbindung gelagert ist.

Die Nocke bildet einen in Bezug auf ihre Drehachse nicht kreissymmetrischen Querschnitt aus. Die Umfangsfläche des nicht kreissymmetrischen Querschnitts dient dabei als Steuerkulissengeometrie.

Die Nocke kann beispielsweise in etwa eine ovale Querschnittsform aufweisen, wobei die Nocke auf einer Welle, die drehbar gelagert ist, drehfest angeordnet ist. Die Welle kann dabei in dem im Querschnitt schmaleren Abschnitt der in etwa ovalen Nocke angeordnet sein, während die Umfangsfläche des breiteren Abschnitts als Anlagefläche der Steuerkulisse dient. Ausgehend von einem vorbestimmten Anfangspunkt der Umfangsfläche des breiteren Abschnitts, der einer Position der Nocke entspricht, wenn das Betätigungselement zur Betätigung des Aktivierungsmechanismus noch nicht betätigt ist, verläuft die Anlagefläche mit in Bezug auf die Drehachse zunehmendem Radius. Der vorbestimmte Anfangspunkt kann dabei mit dem Anlagepunkt des Drehmomentmechanismus und eines diesbezüglichen Zwischenelements übereinstimmen. Der Verlauf der Anlagefläche bezieht sich dabei auf die durch die rotatorische Bewegung des Übertragungselements auf den Drehmomentmechanismus zubewegte Anlagefläche. Der Abschnitt mit zunehmendem Radius entspricht dem positiven Drehmomentbetragsabschnitt. Auf den positiven Drehmomentbetragsabschnitt folgt ein neutraler Drehmomentbetragsabschnitt, der einen im Wesentlichen konstanten Radius aufweist. Hieran schließt sich dann ein negativer Drehmomentbetragsabschnitt an, der wiederum einen abnehmenden Radius aufweist. Der positive, neutrale und negative Drehmomentbetragsabschnitt können unterschiedliche Längen in Umlaufrichtung aufweisen. Beispielweise kann der positive Drehmomentbetragsabschnitt kürzer als der negative Drehmomentbetragsabschnitt sein, um den positiven Drehmomentbetrag in kürzerer Zeit bzw. über einen kleineren Drehwinkel auf einen bestimmten Maximalbetrag zu erhöhen. Zudem kann hierzu auch eine schnellere Zunahme des Radius im positiven Drehmomentbetragsabschnitt im Vergleich zur Abnahme des Radius im negativen Drehmomentbetragsabschnitt vorgesehen sein.

Alternativ oder ergänzend zu der Verwendung einer Nocke mit mehreren Drehmomentbetragsabschnitten können auch mehrere Nocken mit unterschiedlichen Querschnittsgeometrien und/oder Scheiben mit kreisförmigen Querschnitten mit jeweils unterschiedlichen Radien auf der Welle in axialer Richtung der Welle hintereinander angeordnet sein. Der Drehmomentbetrag kann dann durch Bewegen der Welle in axialer Richtung der Welle und damit wechselndem Einsatz der jeweiligen Nocke oder der Scheibe mit kreisförmigem Querschnitt angepasst werden.

In einer weiteren Alternative kann die rotatorische Bewegung des Übertragungselements auch derart auf die Steuerkulisse übertragen werden, so dass sich die Steuerkulisse nicht um eine Drehachse dreht, sondern translatorisch bewegt wird. In einem solchen Fall kann die Geometrie der Steuerkulisse bzw. die Anlagefläche einer Projektion der Geometrie der zumindest einen Nocke entsprechen. Beispielweise kann die Anlagefläche der Steuerkulisse einen rampenförmigen Verlauf aufweisen. Der positive Drehmomentbetragsabschnitt kann dann über einen ansteigenden Rampenabschnitt gebildet werden. Der neutrale Drehmomentbetragsabschnitt weist diesbezüglich einen Streckenabschnitt mit gleichbleibender Höhe in Bezug auf einen Anlagepunkt des Drehmomentmechanismus bzw. eines diesbezüglichen Zwischenelements auf. Auf den neutralen Drehmomentbetragsabschnitt kann dann ein negativer Drehmomentbetragsabschnitt als absteigende Rampe folgen.

In einer Ausgestaltung erstreckt sich die Drehachse der Steuerkulisse im Wesentlichen parallel zur Drehachse des Übertragungselements.

Die Drehung des Übertragungselements kann somit in einfacher Weise auf die Steuerkulisse übertragen werden, so dass diese bei einer rotatorischen Bewegung des Übertragungselements rotatorisch mitbewegt werden kann. Die Steuerkulisse und das Übertragungselement liegen dabei bevorzugt in einer Ebene.

In einer Ausgestaltung weisen das Übertragungselement und die Steuerkulisse jeweils zumindest einen Verzahnungsabschnitt auf, über die die Bewegung des Übertragungselements auf die Steuerkulisse übertragbar ist, und umgekehrt.

Die rotatorische Bewegung des Übertragungselements kann beispielsweise direkt auf die Steuerkulisse übertragen werden, wenn die jeweiligen Verzahnungsabschnitte zumindest abschnittsweise miteinander in Eingriff stehen. Es kann dabei auch vorgesehen sein, dass das Übertragungselement einen Abschnitt ohne Verzahnung zwischen zwei Verzahnungsabschnitten aufweist, so dass die Steuerkulisse über einen solchen Abschnitt ohne Verzahnung zunächst nicht weiter bewegt wird. Dies entspricht dann einem neutralen Drehmomentbetragsabschnitt auf Seiten des Übertragungselements. Die Steuerkulisse kann in einer solchen Ausgestaltung dann über entsprechende Mittel, wie eine Rückdrehsicherung oder dergleichen, über den Abschnitt ohne Verzahnung in der aktuellen Position gehalten werden.

Die Verzahnungsabschnitte können auch über Zwischenelemente, wie Getriebezahnräder, indirekt miteinander verbunden sein, um beispielsweise ein bestimmtes Übersetzungsverhältnis einzustellen. Es können auch mehrere oder schaltbare Getriebestufen vorgesehen sein. Durch Zwischenschalten verschiedener Getriebestufen kann das Übersetzungsverhältnis anpassbar sein.

In Bezug auf die Beschreibung des positiven und des negativen Drehmomentabschnitts kann der Verzahnungsabschnitt des Übertragungselements im positiven Drehmomentbetragsabschnitt als Antrieb für die Bewegung der Steuerkulisse verstanden werden, während im negativen Drehmomentbetragsabschnitt die Steuerkulisse als Antrieb bzw. Antriebsunterstützung für das Übertragungselement verstanden werden kann.

Der Verzahnungsabschnitt der Steuerkulisse ist bevorzugt auf der Umlauffläche um die Drehachse angeordnet. Insbesondere kann der Verzahnungsabschnitt dabei auf der Umlauffläche neben der Anlagefläche für den Drehmomentmechanismus oder ein entsprechendes Zwischenelement angeordnet sein. Alternativ oder ergänzend kann der Verzahnungsabschnitt auf der Umlauffläche auch in zumindest einem Abschnitt vorgesehen sein, der nicht als Anlagefläche für den Drehmomentmechanismus oder ein entsprechendes Zwischenelement dient.

In einer Ausgestaltung sind das Übertragungselement und die Steuerkulisse über einen Riemenantrieb miteinander verbunden.

Vergleichbar zu den Verzahnungsabschnitten kann der Riemenantrieb als direkte Verbindung des Übertragungselements mit der Steuerkulisse oder als indirekte Verbindung über Zwischenelemente ausgebildet sein. Der Riemenantrieb kann auch als Zwischenelement der Verbindung der Verzahnungsabschnitte vorgesehen sein. Umgekehrt können auch Getriebezahnräder als Zwischenelemente dienen.

In einem weiteren Aspekt betrifft die vorliegende Erfindung ein Kupplungssystem für eine Schienenfahrzeugeinheit. Das Kupplungssystem weist eine Kupplungseinheit mit zumindest einem Kupplungselement, das zwischen einer Kupplungsstellung und einer Entkupplungsstellung bewegbar ist, und einen Entkupplungsmechanismus mit einem Entkupplungsbetätigungselement, das operativ mit dem Kupplungselement verbindbar ist, auf. Das Entkupplungsbetätigungselement ist zwischen einer Ruheposition und einer Betätigungsposition, in der das Kupplungselement durch das Entkupplungsbetätigungselement in die Entkupplungsstellung bewegt wurde, bewegbar. Das Kupplungssystem weist zumindest einen Entkupplungsaktivierungsmechanismus auf, der mit dem Entkupplungsbetätigungselement operativ verbunden ist, wobei der zumindest eine Entkupplungsaktivierungsmechanismus dazu konfiguriert ist, um bei einer Betätigung zum Entkuppeln das Entkupplungsbetätigungselement in die Betätigungsposition zu bewegen. Zudem weist das Kupplungssystem zumindest eine vorstehend beschriebene Aktuatoreinheit zur Betätigung des Entkupplungsaktivierungsmechanismus auf.

Bei der Kupplungseinheit handelt es sich beispielsweise um eine Scharfenbergkupplung mit einer Hakenscheibe mit einem Hauptbolzen als Kupplungselement, das eine Rotationsbewegung ausführen kann, um von einer Kupplungsstellung in eine Entkupplungsstellung und umgekehrt bewegt zu werden. Unter einer Hakenscheibe wird insbesondere auch der bei der Beschreibung von Scharfenberg-Kupplungen übliche Fachbegriff eines "Herzstücks" verstanden. In dieser exemplarischen Ausführungsform kann das Entkupplungsbetätigungselement direkt mit dem Kupplungselement verbunden oder zumindest in einer Betätigungsstellung mit dem Kupplungselement verbindbar sein. Alternativ kann das Entkupplungsbetätigungselement mit einer anderen Komponente des Kupplungssystems verbunden oder zumindest in einer Betätigungsstellung mit dem Kupplungselement verbindbar sein, wobei dann diese andere Komponente gemäß einer Bewegung des Entkupplungsbetätigungselements in die Betätigungsposition die Bewegung des Kupplungselements in die Entkupplungsstellung bewirkt. Mit anderen Worten betrifft die operative Verbindbarkeit des Entkupplungsbetätigungselements mit dem Kupplungselement eine direkte oder indirekte Verbindung, die eine Bewegung des Kupplungselements in die Entkupplungsstellung bewirkt. Dabei muss die Verbindung keine physische Verbindung darstellen, sondern kann auch eine Wirkverbindung sein, beispielsweise das Freigeben einer Federkraftwirkung, die in eine Bewegung des Kupplungselements umsetzbar ist. Der Ausdruck der Verbindbarkeit ist darauf gerichtet, dass die Bewegung des Entkupplungsbetätigungselements von der Ruheposition in die Betätigungsposition einen anfänglichen Bewegungsabschnitt umfasst, in dem noch keine Wirkverbindung auftritt. Beispielsweise kann das Entkupplungsbetätigungselement aus der Ruheposition erst eine gewisse Wegstrecke in Richtung der Betätigungsposition bewegbar sein, bevor eine operative Verbindung hergestellt wird, die eine Bewegungsübertragung auf das Kupplungselement bewirkt. Hierdurch kann verhindert werden, dass geringfügige Bewegungen des Entkupplungsbetätigungselements einen unbeabsichtigten Entkupplungsvorgang auslösen.

In einer Ausgestaltung ist das Übertragungselement operativ mit dem Entkupplungsaktivierungsmechanismus verbunden. Insbesondere ist der Entkupplungsaktivierungsmechanismus als zumindest ein Entkupplungsaktivierungszylinder ausgebildet und das Übertragungselement ist operativ mit einem Entkupplungsaktivierungskolben des zumindest einen Entkupplungsaktivierungszylinders verbunden.

In einer Ausgestaltung ist das Entkupplungsbetätigungselement über eine mit dem Entkupplungsmechanismus operativ verbundene Hydraulikleitung hydraulisch steuerbar, wobei der zumindest eine Entkupplungsaktivierungsmechanismus mit dem Entkupplungsbetätigungselement über die Hydraulikleitung operativ verbunden ist. Ein Pufferpositionsschaltmechanismus ist in der Hydraulikleitung zwischen dem Entkupplungsmechanismus und dem zumindest einen

Entkupplungsaktivierungsmechanismus angeordnet. Der Pufferpositionsschaltmechanismus ist dazu konfiguriert, die Verbindung zwischen dem Entkupplungsmechanismus und dem zumindest einen Entkupplungsaktivierungsmechanismus zu sperren und zu öffnen, wobei eine Sperrung einer Pufferposition des Kupplungselements entspricht, in der das Kupplungselement in der Entkupplungsstellung gehalten wird.

Die hydraulische Steuerbarkeit des Entkupplungsbetätigungselements bezieht sich auf eine Bewegung des Entkupplungsbetätigungselements in Abhängigkeit eines Hydraulikdrucks. Die Steuerbarkeit des Entkupplungsbetätigungselements ist somit unabhängig von einer Verfügbarkeit eines Pneumatikdrucks bzw. entsprechender Zuleitungsmöglichkeiten.

Zudem kann über die Aufrechterhaltung eines Hydraulikdrucks, der das Entkupplungsbetätigungselement in der Betätigungsposition hält, auch das Kupplungselement in der Entkupplungsstellung gehalten werden. Demnach kann nicht nur ein Entkupplungsvorgang realisiert, sondern auch ein erneutes Kuppeln verhindert werden. Das Halten des Entkupplungsbetätigungselements in der Betätigungsstellung entspricht dabei einem Blockieren des Entkupplungsbetätigungselements und infolgedessen einem Halten des Kupplungselements in einer Pufferposition.

Über die hydraulische Steuerbarkeit des Entkupplungsbetätigungselements kann eine Ansteuerung bzw. Aktivierung des Entkupplungsbetätigungselements auch an weiter von der Kupplungseinheit entfernten Stellen vorgesehen werden, wobei die Betätigungskräfte beispielsweise gegenüber einer mechanischen Betätigung über einen Seilzug und dergleichen vergleichsweise gering gehalten werden können. Somit kann zum Beispiel die Betätigung in einfacher Weise und bei tolerierbaren Betätigungskräften aus dem Bereich zwischen zwei Schienenfahrzeugeinheiten heraus verlagert werden.

Beispielsweise handelt es sich bei dem Entkupplungsmechanismus um einen Hydraulikzylinder mit einem Kolben als Entkupplungsbetätigungselement. Der Kolben kann über einen Federmechanismus als Vorspannmechanismus zwischen einer Kolbenfläche, von der aus eine Kolbenstange vorsteht, und einer dieser Kolbenfläche gegenüberliegenden Zylinderwand in Richtung der Ruheposition vorgespannt sein. Bei Aufbringung eines Hydraulikdrucks auf eine der Kolbenfläche, von der aus die Kolbenstange vorsteht, gegenüberliegende Kolbenfläche, kann der Kolben entgegen der Federkraft des Federmechanismus in die Betätigungsposition bewegt werden. Das Entkupplungsbetätigungselement wird dabei in der Betätigungsposition gehalten, solange der Hydraulikdruck größer als die wirkende Federkraft ist.

Der Entkupplungsaktivierungsmechanismus ist dabei der Mechanismus, über den eine Hydraulikflüssigkeit über die Hydraulikleitung dem Entkupplungsmechanismus zugeführt wird, um infolge des steigenden Hydraulikdrucks das Entkupplungsbetätigungselement in die Entkupplungsstellung zu bewegen und dort zu halten, solange der Hydraulikdruck aufrechterhalten wird.

Der Pufferpositionsschaltmechanismus kann beispielsweise ein 2/2-Wegeventil sein. In einer Sperrstellung des 2/2-Wegeventils unterbricht, also sperrt, der Pufferpositionsschaltmechanismus die hydraulische Verbindung zwischen dem Entkupplungsmechanismus und dem zumindest einen Entkupplungsaktivierungsmechanismus. Somit kann der Hydraulikdruck zum Halten des Entkupplungsbetätigungselements in der Betätigungsposition unabhängig vom Entkupplungsaktivierungsmechanismus aufrechterhalten werden. Wird das 2/2-Wegeventil in eine Öffnungsstellung bewegt, in der die hydraulische Verbindung zwischen dem Entkupplungsmechanismus und dem zumindest einen Entkupplungsaktivierungsmechanismus wieder hergestellt wird, kann die Pufferposition des Entkupplungsbetätigungselements durch eine Druckentlastung des Entkupplungsbetätigungsmechanismus über den Entkupplungsaktivierungsmechanismus aufgehoben werden.

In einer Ausgestaltung weist das Kupplungssystem zumindest einen Pufferpositionsaktivierungsmechanismus und/oder einen Pufferpositionsdeaktivierungsmechanismus auf, über den der Pufferpositionsschaltmechanismus steuerbar ist.

Über den Pufferpositionsaktivierungsmechanismus ist beispielweise das exemplarische 2/2-Wegeventil in die Sperrstellung bewegbar, während das exemplarische 2/2-Wegeventil über den Pufferpositionsdeaktivierungsmechanismus in die Öffnungsstellung bewegbar ist. Somit kann der Pufferpositionsmechanismus über zwei separate Mechanismen ansteuerbar sein. Insbesondere ergibt sich hierüber die Möglichkeit, den Pufferpositionsmechanismus von unterschiedlichen Orten entsprechend ansteuern zu können.

In einer Ausgestaltung weist das Kupplungssystem zumindest eine elektrische Entkupplungseinheit auf, die mit dem Entkupplungsbetätigungselement über die Hydraulikleitung operativ verbunden und dazu konfiguriert ist, um bei Betätigung der elektrischen Entkupplungseinheit zum Entkuppeln das Entkupplungsbetätigungselement in die Betätigungsposition zu bewegen.

Die elektrische Entkupplungseinheit kann alternativ oder ergänzend zu dem Entkupplungsaktivierungsmechanismus und/oder dem Pufferpositionsschaltmechanismus vorgesehen sein. Beispielsweise kann bzw. können der Entkupplungsaktivierungsmechanismus und/oder der Pufferpositionsschaltmechanismus zur manuellen Betätigung von einer Außenseite der Schienenfahrzeugeinheit vorgesehen sein, während die elektrische Entkupplungseinheit eine Steuerbarkeit von einem Schienenfahrzeugeinheitsinneren oder einer zentralen schienenfahrzeugseitigen oder schienenstreckenseitigen Steuerungseinrichtung oder Bedieneinheit erlaubt. Die elektrische Entkupplungseinheit ist derart konfiguriert, dass über Aktivierung zumindest einer elektrischen Einheit ein Hydraulikdruck aufgebaut wird, über den das Entkupplungsbetätigungselement in die Betätigungsposition bewegbar und/oder in der Betätigungsposition haltbar ist.

In einer Ausgestaltung weist die elektrische Entkupplungseinheit zumindest eine elektrisch gesteuerte Hydraulikpumpe und zumindest einen Schaltmechanismus auf, der zwischen der elektrisch gesteuerten Hydraulikpumpe und dem Entkupplungsmechanismus angeordnet ist.

Über die Hydraulikpumpe kann Hydraulikflüssigkeit in die Hydraulikleitung eingeleitet werden, wobei die Weiterleitung der Hydraulikflüssigkeit über den zumindest einen Schaltmechanismus steuerbar ist.

In einer Ausgestaltung weist der Schaltmechanismus zumindest zwei Schaltstellungen auf, um die Verbindung zwischen der elektrisch gesteuerten Hydraulikpumpe und dem Entkupplungsmechanismus über die Hydraulikleitung zu sperren und zu öffnen.

Vergleichbar zur vorherigen Beschreibung des Pufferpositionsschaltmechanismus kann der Schaltmechanismus der elektrischen Entkupplungseinheit beispielsweise ein 2/2-Wegeventil sein. In der Öffnungsstellung des 2/2-Wegeventils wird zum Beispiel bei Aktivierung der elektrischen Pumpe die Hydraulikflüssigkeit über die Hydraulikleitung dem Entkupplungsmechanismus zugeführt, so dass das Entkupplungsbetätigungselement in die Betätigungsposition bewegt wird. Zum Halten des Entkupplungsbetätigungselements in der Betätigungsposition kann dann das 2/2-Wegeventil in die Sperrstellung geschaltet werden.

Insbesondere weist der Schaltmechanismus zumindest drei Schaltstellungen auf, um in einer ersten Sperrstellung den auf das Entkupplungsbetätigungselement wirkenden Hydraulikdruck aufrechtzuerhalten und um in einer zweiten Sperrstellung Hydraulikflüssigkeit aus dem Entkupplungsmechanismus abzuleiten.

Beispielsweise ist der Schaltmechanismus ein 3/3-Wegeventil. Die erste Sperrstellung entspricht dabei der vorstehend beschriebenen Sperrstellung, in der das Entkupplungsbetätigungselement in der Betätigungsposition gehalten werden kann. Die erste Sperrstellung sperrt eine Verbindung der Hydraulikleitung von dem Entkupplungsmechanismus über den Schaltmechanismus. Die zweite Sperrstellung bezieht sich auf eine Sperrung einer Verbindung zwischen dem Entkupplungsmechanismus und der elektrischen Pumpe, wobei jedoch eine Verbindung zwischen dem Entkupplungsmechanismus und einem Ablauf geschaffen wird, um hierüber Hydraulikflüssigkeit abzuleiten. Die Öffnungsstellung des Schaltmechanismus bezieht sich somit auf das Öffnen der Verbindung zwischen der elektrischen Hydraulikpumpe und dem Entkupplungsmechanismus.

In einer Ausgestaltung ist der zumindest eine Entkupplungsaktivierungsmechanismus, der zumindest eine Pufferpositionsaktivierungsmechanismus und/oder der zumindest eine Pufferpositionsdeaktivierungsmechanismus ein Hydraulikzylinder mit einem entsprechenden Kolben oder weist einen solchen Hydraulikzylinder mit dem entsprechenden Kolben auf.

Der Entkupplungsaktivierungsmechanismus kann somit beispielsweise als Hydraulikzylinder ausgestaltet sein, wobei eine Kolbenstange des Hydraulikzylinders bewegt wird, um eine Hydraulikflüssigkeit in die Hydraulikleitung einleiten zu können, so dass der Hydraulikdruck zur Bewegung des Entkupplungsbetätigungselements erhöht werden kann.

In ähnlicher Weise kann der Pufferpositionsaktivierungsmechanismus als Hydraulikzylinder ausgestaltet sein, wobei eine Kolbenstange des Hydraulikzylinders bewegt wird, um einen Hydraulikdruck aufzubauen, der den Pufferschaltmechanismus in die Sperrstellung bewegt.

Hierzu vergleichbar kann der Pufferpositionsdeaktivierungsmechanismus als Hydraulikzylinder ausgestaltet sein, wobei eine Kolbenstange des Hydraulikzylinders bewegt wird, um einen Hydraulikdruck aufzubauen, der den Pufferschaltmechanismus in die Öffnungsstellung bewegt. Sofern sowohl ein Pufferpositionsaktivierungsmechanismus als auch ein Pufferpositionsdeaktivierungsmechanismus zum Schalten des Pufferpositionsschaltmechanismus vorgesehen sind, ist der Schaltdruck des Pufferpositionsdeaktivierungsmechanismus höher als der zum Schaltzeitpunkt durch den Pufferpositionsaktivierungsmechanismus wirkende Druck. Hierzu kann beispielsweise ein Schaltdruck des Pufferpositionsdeaktivierungsmechanismus vorgesehen sein, der größer als der Schaltdruck des Pufferpositionsaktivierungsmechanismus ist, oder der durch den Pufferpositionsaktivierungsmechanismus aufgebrachte Hydraulikdruck kann wieder reduziert werden.

Alternativ oder ergänzend zu einer hydraulischen Steuerung des Pufferpositionsschaltmechanismus kann auch ein mechanischer Pufferpositionsaktivierungsmechanismus und/oder ein mechanischer Pufferpositionsdeaktivierungsmechanismus vorgesehen sein. Beispielsweise kann der Pufferpositionsschaltmechanismus über einen Hebel oder dergleichen in eine Sperrstellung und/oder Öffnungsstellung bewegt werden. Dies ermöglicht insbesondere auch eine manuelle Betätigung des Pufferpositionsschaltmechanismus.

In einer Ausgestaltung ist bzw. sind zusätzlich zu dem zumindest einen Entkupplungsaktivierungsmechanismus der zumindest eine Pufferpositionsaktivierungsmechanismus und/oder der zumindest eine Pufferpositionsdeaktivierungsmechanismus über zumindest die Aktuatoreinheit, insbesondere einen Hebelmechanismus, bedienbar.

Der zumindest eine Entkupplungsaktivierungsmechanismus, der zumindest eine Pufferpositionsaktivierungsmechanismus und/oder der zumindest eine Pufferpositionsdeaktivierungsmechanismus kann jeweils über eine eigene Aktuatoreinheit bedienbar sein. Alternativ kann aber auch eine Aktuatoreinheit beispielsweise für die Bedienung des zumindest einen Entkupplungsaktivierungsmechanismus und des zumindest einen Pufferpositionsaktivierungsmechanismus vorgesehen sein. In einem solchen Fall kann beispielsweise die Aktuatoreinheit zunächst den Entkupplungsaktivierungsmechanismus aktivieren, so dass das Entkupplungsbetätigungselement über den Entkupplungsaktivierungsmechanismus in die Betätigungsposition bewegt wird. Abschließend aktiviert die Aktuatoreinheit den Pufferpositionsaktivierungsmechanismus, so dass der Pufferpositionsschaltmechanismus in eine Sperrstellung geschaltet wird.

Ergänzend zu der vorstehenden Beschreibung der Aktuatoreinheit kann die Aktuatoreinheit insbesondere ein Hebelmechanismus sein. In Bezug auf das vorstehende Beispiel der Aktivierung des Entkupplungsaktivierungsmechanismus und des Pufferpositionsaktivierungsmechanismus über eine Aktuatoreinheit, kann ein Hebelabschnitt eines Hebelmechanismus als die Aktuatoreinheit eine sequenzielle Betätigung vornehmen. Sind beispielsweise der Entkupplungsaktivierungsmechanismus und der Pufferpositionsaktivierungsmechanismus als Hydraulikzylinder ausgestaltet, so kann der Hebelabschnitt derart konfiguriert sein, dass er zunächst die Kolbenstange des Entkupplungsaktivierungsmechanismus und danach die Kolbenstange des Pufferpositionsaktivierungsmechanismus in eine Richtung zur Einleitung von Hydraulikflüssigkeit in entsprechende Hydraulikleitungen bewegt. Liegen die Enden der jeweiligen Kolbenstangen als Kontaktpunkte mit dem Hebelabschnitt beispielsweise in einer Ebene, kann der Hebelabschnitt zwei Teilabschnitte umfassen, wobei der erste Teilabschnitt dem Entkupplungsaktivierungsmechanismus und der zweite Teilabschnitt dem Pufferpositionsaktivierungsmechanismus zugeordnet ist. Der zweite Teilabschnitt ist dabei in Bezug auf den ersten Teilabschnitt in einer Bewegungsrichtung zur Aktivierung rückversetzt, so dass der zweite Teilabschnitt erst später mit dem Pufferpositionsaktivierungsmechanismus in Kontakt kommt. Der Hebelmechanismus kann dabei so konfiguriert sein, dass der erste Teilabschnitt bei einer Aktivierung des Pufferpositionsaktivierungsmechanismus durch den zweiten Teilabschnitt keine weitere Aktivierung des Entkupplungsaktivierungsmechanismus bewirkt.

In einer Ausgestaltung weist das Kupplungssystem zumindest zwei Entkupplungsaktivierungsmechanismen, zumindest zwei Pufferpositionsaktivierungsmechanismen und/oder zumindest zwei Pufferpositionsdeaktivierungsmechanismen auf. Dabei ist das Kupplungssystem so konfiguriert, dass jeweils einer der jeweiligen Mechanismen bei anwendungsgerechter Anbringung des Kupplungssystems in oder an einer Schienenfahrzeugeinheit von einer jeweiligen Seitenwand der Schienenfahrzeugeinheit, die sich in einer Fahrrichtung der Schienenfahrzeugeinheit von einem Boden weg erstreckt, betätigbar ist.

Somit kann der jeweilige Mechanismus des Kupplungssystems von zwei Seiten aus betätigt werden. Bei anwendungsgerechter Anbringung des Kupplungssystems in oder an einer Schienenfahrzeugeinheit beziehen sich die jeweiligen Seitenwände der Schienenfahrzeugeinheit, die sich in einer Fahrrichtung der Schienenfahrzeugeinheit von einem Boden weg erstrecken, auf eine rechte und linke Seite der Schienenfahrzeugeinheit. Dies erlaubt die beidseitige Betätigbarkeit, so dass die Gleisseite für eine Betätigung nicht gewechselt werden muss.

In einer Ausgestaltung weist das Kupplungssystem für den zumindest einen Entkupplungsaktivierungsmechanismus, den zumindest einen Pufferpositionsaktivierungsmechanismus und/oder den zumindest einen Pufferpositionsdeaktivierungsmechanismus jeweils die zumindest eine Aktuatoreinheit auf, wobei die zumindest eine Aktuatoreinheit bei anwendungsgerechter Anbringung des Kupplungssystems in oder an einer Schienenfahrzeugeinheit von einer jeweiligen Seitenwand der Schienenfahrzeugeinheit, die sich in einer Fahrrichtung der Schienenfahrzeugeinheit von einem Boden weg erstreckt, betätigbar ist.

Hieraus ergibt sich die beidseitige Betätigbarkeit des jeweiligen Mechanismus durch die jeweilige Aktuatoreinheit, die von beiden Seiten aus bedienbar ist. Beispielsweise kann die Aktuatoreinheit ein Hebelmechanismus sein, der von einer Seite aus gedrückt und von der anderen Seite her gezogen werden muss, um den jeweiligen Mechanismus zu aktivieren. Neben translatorischen Bewegungen können alternativ oder ergänzend auch rotatorische Bewegungen eingesetzt werden.

In einer Ausgestaltung weist das Kupplungssystem zumindest zwei jeweilige Aktuatoreinheiten auf, die jeweils von einer jeweiligen Seitenwand der Schienenfahrzeugeinheit, die sich in einer Fahrrichtung der Schienenfahrzeugeinheit von einem Boden weg erstreckt, betätigbar sind.

Auch hier ergibt sich die beidseitige Betätigbarkeit des jeweiligen Mechanismus, wobei jeder Seite eine eigene Aktuatoreinheit zugeordnet ist. Neben der beidseitigen Bedienbarkeit kann bzw. können hierdurch auch eine Redundanz und/oder eine Kräfteaufteilung zur Aktivierung des jeweiligen Mechanismus geschaffen werden.

In einer Ausgestaltung steht eine Aktuatoreinheit des Pufferpositionsdeaktivierungsmechanismus bei anwendungsgerechter Anbringung des Kupplungssystems in oder an einer Schienenfahrzeugeinheit teilweise von einer Seitenwand der Schienenfahrzeugeinheit vor, um von einer schienenstreckenseitigen Betätigungseinrichtung oder manuell betätigbar zu sein.

Durch eine streckenseitige Betätigungseinrichtung kann vermieden werden, dass ein manueller Eingriff erfolgt. Entsprechend kann die Anordnung der Aktuatoreinheit bzw. des Betätigungsabschnitts der Aktuatoreinheit für den Pufferpositionsdeaktivierungsmechanismus auch in Bereichen erfolgen, die üblicherweise von einem Bedienpersonal zu meiden sind. Beispielswese kann ein Abschnitt der Aktuatoreinheit der Pufferpositionsdeaktivierungsmechanismus bei anwendungsgerechter Anbringung des Kupplungssystems in oder an einer Schienenfahrzeugeinheit von einer Seitenwand der Schienenfahrzeugeinheit, die einen Schienenfahrzeugeinheitsboden ausbildet, nach unten vorstehen. In einem Rangierabschnitt einer Schienenstrecke kann dann ebenfalls eine vom Boden der Schienenstrecke nach oben vorstehende Betätigungseinrichtung vorgesehen sein, so dass beim Überfahren dieses Streckenabschnitts der Abschnitt der Aktuatoreinheit durch die schienenstreckenseitige Betätigungseinrichtung weggedrückt wird. Dadurch wird der Abschnitt in der Aktuatoreinheit in eine Position bewegt, die den Pufferpositionsdeaktivierungsmechanismus betätigt.

In einer Ausgestaltung ist die Hydraulikleitung mit einem Hydraulikreservoir verbunden.

Über das Hydraulikreservoir kann der Hydraulikleitung Hydraulikflüssigkeit zugeführt oder die Hydraulikflüssigkeit aus der Hydraulikleitung aufgenommen werden, um beispielsweise einen Überdruck zu vermeiden. Das Hydraulikreservoir kann dazu in einer Parallelschaltung zur Hydraulikleitung angeordnet sein.

Das Hydraulikreservoir umfasst insbesondere einen Hydraulikzylinder, ein Sicherheitsventil und/oder ein Hydraulikflüssigkeitsvolumenbeibehaltungsventil.

Der Hydraulikzylinder kann einen in Richtung eines Hydraulikreservoirvolumens des Hydraulikzylinders über einen Federmechanismus vorgespannten Kolben aufweisen. Insbesondere ist der Hydraulikzylinder zwischen dem Sicherheitsventil und dem Hydraulikflüssigkeitsvolumenbeibehaltungsventil angeordnet. Das Sicherheitsventil ist beispielsweise ein Rückschlagventil und verhindert einen Überdruck in der Hydraulikleitung bzw. innerhalb der hydraulischen Systems.

Die bei der vorstehenden Beschreibung der Aktuatoreinheit beschriebenen Merkmale zu einem Kupplungssystem sind gleichermaßen auf das Kupplungssystem an sich anwendbar. Ebenso sind zum Kupplungssystem beschriebene Merkmale zur Aktuatoreinheit auf die Aktuatoreinheit übertragbar, sofern sie nicht bereits hierzu schon beschrieben wurden.

In einem weiteren Aspekt betrifft die vorliegende Erfindung eine Schienenfahrzeugeinheit mit zumindest einem vorstehend beschriebenen Kupplungssystem oder mit zumindest einer vorstehend beschriebenen Aktuatoreinheit.

In einer Ausgestaltung weist bzw. weisen die Schienenfahrzeugeinheit und/oder das Kupplungssystem zumindest einen Rastmechanismus auf, um die Aktuatoreinheit für den zumindest einen Entkupplungsaktivierungsmechanismus, den zumindest einen Pufferpositionsaktivierungsmechanismus und/oder den zumindest einen Pufferpositionsdeaktivierungsmechanismus in einer Betätigungsstellung zu verrasten.

Über den Rastmechanismus kann die Aktuatoreinheit bzw. ein Abschnitt der Aktuatoreinheit, der in dem Rastmechanismus verrastet, somit in einer Position gehalten werden, der den entsprechenden Mechanismus in seiner Aktivierungsposition oder Deaktivierungsposition hält. Das Verrasten kann über einen Rastmechanismus erfolgen, umfasst aber auch allgemein eine Arretierungsmöglichkeit in zumindest einem Freiheitsgrad, wodurch ein unbeabsichtigtes Lösen des Abschnitts der Aktuatoreinheit aus dem Rastmechanismus vermieden oder ein entsprechendes Risiko zumindest reduziert werden kann.

Die bei der vorstehenden Beschreibung des Kupplungssystems und/oder der Aktuatoreinheit beschriebenen Merkmale zur Schienenfahrzeugeinheit sind gleichermaßen auf die Schienenfahrzeugeinheit an sich anwendbar. Ebenso sind zur Schienenfahrzeugeinheit beschriebene Merkmale zum Kupplungssystem auf das Kupplungssystem bzw. zur Aktuatoreinheit auf die Aktuatoreinheit übertragbar, sofern sie nicht bereits hierzu schon beschrieben wurden.

Nachfolgend werden exemplarische Ausführungsformen der vorliegenden Erfindung unter Zuhilfenahme der beigefügten Zeichnungen beschrieben.

Im Einzelnen zeigt
Fig. 1 eine schematische Darstellung einer ersten exemplarischen Ausführungsform eines Kupplungssystems, auf die die vorliegende Erfindung anwendbar ist;
Fig. 2 eine schematische Darstellung einer zweien exemplarischen Ausführungsform eines Kupplungssystems, auf die die vorliegende Erfindung anwendbar ist;
Fig. 3 eine schematische Darstellung einer dritten exemplarischen Ausführungsform eines Kupplungssystems, auf die die vorliegende Erfindung anwendbar ist;
Fig. 4 eine schematische Darstellung einer exemplarischen Ausführungsform einer Aktuatoreinheit, die auf einen Entkupplungsaktivierungsmechanismus anwendbar ist;
Fig. 5 eine schematische Darstellung einer exemplarischen Ausführungsform einer Aktuatoreinheit, die auf einen Pufferpositionsdeaktivierungsmechanismus anwendbar ist;
Fig. 6 eine schematische Darstellung einer Schienenfahrzeugeinheit, auf die die vorliegende Erfindung anwendbar ist;
Fig. 7 eine schematische Schnittansicht einer Aktuatoreinheit gemäß einer exemplarischen Ausführungsform, auf die die vorliegende Erfindung anwendbar ist;
Fig. 8 eine schematische Darstellung einer Nocke gemäß Fig. 7 als exemplarische Ausführungsform einer Steuerkulisse;
Fig. 9 exemplarische Drehmomentverläufe über einen Drehwinkel für einen Entkupplungsvorgang bezogen auf das Drehmoment der Drehachse des Übertragungselements an sich, das Drehmoment der Drehachse der Nocke und auf das resultierende Drehmoment gemäß der Aktuatoreinheit der Fig. 7;
Fig. 10 eine schematische Darstellung einer Aktuatoreinheit mit einem Betätigungselement gemäß einer exemplarischen Ausführungsform der vorliegenden Erfindung;
Fig. 11 eine schematische Ausschnittsquerschnittsansicht der Aktuatoreinheit der Fig. 10;
Fig. 12 eine schematische Querschnittsansicht einer exemplarischen Variante eines Betätigungselementaufnahmeendabschnitts;
Fig. 13 eine weitere schematische Querschnittsansicht des Betätigungselementaufnahmeendabschnitts gemäß Fig. 12 entlang der Linie A-A;
Fig. 14 eine schematische Querschnittsansicht einer exemplarischen Variante eines Zwischeneinsatzes; und
Fig. 15 eine weitere schematische Querschnittsansicht des Zwischeneinsatzes gemäß Fig. 14 entlang der Linie A-A.

Fig. 1 zeigt eine schematische Darstellung einer ersten exemplarischen Ausführungsform eines Kupplungssystems 1, auf die die vorliegende Erfindung anwendbar ist. Das Kupplungssystem 1 umfasst eine Kupplungseinheit 10 mit einem Kupplungselement 11 und einen Entkupplungszylinder 20 als Entkupplungsmechanismus mit einem Entkupplungskolben 21 als Entkupplungsbetätigungselement. Über den Entkupplungskolben 21, der hier mit dem Kupplungselement 11 verbunden ist, kann das Kupplungselement 11 von einer Kupplungsstellung in eine Entkupplungsstellung bewegt werden. Der Entkupplungskolben 21 ist über eine Feder 22, die zwischen einer Kolbenfläche des Entkupplungskolbens 21, von der eine Kolbenstange vorsteht, und einer dieser Kolbenfläche gegenüberliegenden Zylinderwand angeordnet ist, in Richtung einer Ruheposition, in der der Entkupplungskolben 21, das Kupplungselement 11 nicht in die Entkupplungsstellung bewegt, vorgespannt. Zur Bewegung des Entkupplungskolbens 21 bildet der Entkupplungszylinder 20 ein der Kolbenfläche des Entkupplungskolbens 21, von der eine Kolbenstange vorsteht, abgewandtes Hydraulikvolumen aus, das mit einer Hydraulikleitung 23 verbunden ist und über die Hydraulikleitung 23 gemäß Einleitung einer Hydraulikflüssigkeit mit einem Hydraulikdruck beaufschlagbar ist. Übersteigt die aus dem Hydraulikdruck in dem Hydraulikvolumen des Entkupplungszylinders 20 resultierende Kraft auf den Entkupplungskolben 21 die Federkraft der Feder 22, so wird der Entkupplungskolben 21 entgegen der Federkraft in die Betätigungsposition bewegt. Durch die Verbindung des Entkupplungskolbens 21 mit dem Kupplungselement 11 wird das Kupplungselement 11 mit der Bewegung des Entkupplungskolbens 21 in die Betätigungsposition in die Entkupplungsstellung bewegt. Mit anderen Worten korrespondiert die Betätigungsposition des Entkupplungskolbens 21 zur Entkupplungsstellung des Kupplungselements 11.

Zur Steuerung des Hydraulikdrucks im Hydraulikvolumen des Entkupplungszylinders 20 ist die Hydraulikleitung in der vorliegenden Ausführungsform mit zwei Entkupplungsaktivierungszylindern 30L, 30R als Entkupplungsaktivierungsmechanismen verbunden. Der Entkupplungsaktivierungszylinder 30L betrifft einen Entkupplungsaktivierungsmechanismus, der von einer Seite einer Schienenfahrzeugeinheit, hier bei anwendungsgerechter Montage des Kupplungssystems exemplarisch einer linken Seite der Schienenfahrzeugeinheit, betätigbar ist. Analog hierzu betrifft der Entkupplungsaktivierungszylinder 30R einen Entkupplungsaktivierungsmechanismus, der von einer gegenüberliegenden Seite einer Schienenfahrzeugeinheit, hier bei anwendungsgerechter Montage des Kupplungssystems exemplarisch einer rechten Seite der Schienenfahrzeugeinheit, betätigbar ist. Hier, wie auch im Folgenden beziehen sich die Ergänzungen "L" und "R" in den Bezugszeichen auf jeweils eine linke oder rechte Seite einer Schienenfahrzeugeinheit.

Die Entkupplungsaktivierungszylinder 30L, 30R sind jeweils Hydraulikzylinder mit einem jeweiligen Entkupplungsaktivierungskolben 31L, 31R, über dessen jeweilige Bewegung ein jeweiliges Hydraulikvolumen der Entkupplungsaktivierungszylinder 30L, 30R veränderbar ist. Das jeweilige Hydraulikvolumen der Entkupplungsaktivierungszylinder 30L, 30R ist mit der Hydraulikleitung 23 verbunden, so dass bei einer Verringerung des jeweiligen Hydraulikvolumens der Entkupplungsaktivierungszylinder 30L, 30R Hydraulikflüssigkeit in die Hydraulikleitung 23 eingeleitet wird, so dass sich der auf den Entkupplungskolben 21 wirkende Hydraulikdruck erhöht. Wird der Hydraulikdruck soweit erhöht, dass der Entkupplungskolben 21 in die Betätigungsposition bewegt wird, kann der Entkupplungskolben 21 in der Betätigungsposition gehalten werden, solange der Hydraulikdruck aufrechterhalten wird.

Zwischen den Entkupplungsaktivierungszylindern 30L, 30R und dem Entkupplungsmechanismus 20 ist mit der Hydraulikleitung 23 ein Ölreservoir 40 als Hydraulikreservoir in paralleler Anordnung verbunden. Das Ölreservoir umfasst einen Ölzylinder 41 als Hydraulikzylinder, der zwischen einem Rückschlagventil 42 als Sicherheitsventil und einem Ölvolumenbeibehaltungsventil 43 als Hydraulikflüssigkeitsbeibehaltungsventil angeordnet ist. Der Ölzylinder 41 weist ein Ölvolumen bzw. Hydraulikvolumen zur Verbindung der Hydraulikleitung 23 auf. Die Größe des Hydraulikvolumens des Ölzylinders 41 ist über einen über eine Feder in Richtung des Hydraulikvolumens vorgespannten Kolben in Verbindung mit der Hydraulikleitung 23 und dem Rückschlagventil 42 sowie dem Ölvolumenbeibehaltungsventil 43 steuerbar.

Fig. 2 zeigt eine schematische Darstellung einer zweiten exemplarischen Ausführungsform eines Kupplungssystems 1', auf die die vorliegende Erfindung anwendbar ist. Das Kupplungssystem 1' der zweiten exemplarischen Ausführungsform unterscheidet sich von dem Kupplungssystem 1 der ersten exemplarischen Ausführungsform dadurch, dass das Kupplungssystem 1' zusätzlich zu den Entkupplungsaktivierungszylindern 30L, 30R ein 2/2-Wegeventil als einen Pufferpositionsschaltmechanismus aufweist. Bereits zur ersten exemplarischen Ausführungsform beschriebene Komponenten, die auch auf die zweite Ausführungsform anwendbar sind, weisen gleiche Funktionalitäten und Bezugszeichen auf. Zur Vermeidung von Wiederholungen werden zur zweiten exemplarischen Ausführungsform nur die Unterschiede erörtert.

Das 2/2-Wegeventil 70 ist in der Hydraulikleitung 23 in der vorliegenden Ausführungsform zwischen der Verbindung der Hydraulikleitung mit den Entkupplungsaktivierungszylindern 30L, 30R und der Anbindung der Hydraulikleitung 23 an das Ölreservoir 40 angeordnet. Das 2/2-Wegeventil ist dabei zwischen einer Sperrstellung, in der die fluide Verbindung zwischen den Entkupplungsaktivierungszylindern 30L, 30R und dem Entkupplungsmechanismus 20 unterbrochen wird, und einer Öffnungsstellung, in der die fluide Verbindung zwischen den Entkupplungsaktivierungszylindern 30L, 30R und dem Entkupplungsmechanismus 20 erfolgt, schaltbar. In der Öffnungsstellung entspricht die Funktionsweise des Kupplungssystems 1' der zweiten exemplarischen Ausführungsform der Funktionsweise des Kupplungssystems 1 der ersten exemplarischen Ausführungsform. Um jedoch den Entkupplungskolben 22 nach der Bewegung in die Betätigungsposition und somit das Kupplungselement 11 in der Entkupplungsstellung unabhängig von den Entkupplungsaktivierungszylindern 30L, 30R zu halten, wird das 2/2-Wegeventil 70 in die Sperrstellung geschaltet.

Das Schalten des 2/2-Wegeventils 70 in die Sperrstellung entspricht dem Schalten des 2/2-Wegeventils 70 in eine Pufferpositionsaktivierungsstellung. Entsprechend sieht das Kupplungssystem 1' zwei Pufferpositionsaktivierungszylinder 50L, 50R als Pufferpositionsaktivierungsmechanismen vor, über die das 2/2-Wegeventils hydraulisch in die Sperrstellung geschaltet werden kann. Die Pufferpositionsaktivierungszylinder 50L, 50R weisen dazu jeweils einen Pufferpositionsaktivierungskolben 51L, 51R auf, über die das Hydraulikvolumen der Pufferpositionsaktivierungszylinder 50L, 50R zur Steuerung des Schaltens des 2/2-Wegeventils 70 in die Sperrstellung steuerbar ist. In der vorliegenden Form sind zwei Pufferpositionsaktivierungszylinder 50L, 50R vorgesehen, von denen einer bei anwendungsgerechter Montage des Kupplungssystems 1' an bzw. in einer Schienenfahrzeugeinheit von einer rechten Seite der Schienenfahrzeugseite und einer von einer linken Seite der Schienenfahrzeugseite aus betätigbar ist. In anderen Ausführungsformen kann aber auch nur ein Pufferaktivierungszylinder 50L oder 50R vorgesehen sein.

Um das 2/2-Wegenventil 70 von der Sperrstellung wieder in die Öffnungsstellung zu schalten und somit die Pufferposition des Entkupplungskolbens 21 zu deaktivieren, weist das Kupplungssystem 1' einen Pufferpositionsdeaktivierungszylinder 60 als Pufferpositionsdeaktivierungsmechanismus auf, über den das 2/2-Wegeventil 70 hydraulisch in die Öffnungsstellung geschaltet werden kann. Hierzu ist ein Hydraulikvolumen des Pufferpositionsdeaktivierungszylinders 60 mit einer Hydraulikleitung zur Ansteuerung des 2/2-Wegeventils 70 verbunden, wobei das Hydraulikvolumen über einen Pufferpositionsdeaktivierungskolben 61 veränderbar ist, insbesondere verringert wird, um den entsprechenden Hydraulikdruck zum Schalten aufzubringen.

Das 2/2-Wegeventil 70 weist zudem einen mechanischen Pufferpositionsdeaktivierungsmechanismus 71 als Pufferpositionsdeaktivierungsmechanismus zum mechanischen Schalten des 2/2-Wegeventils 70 in die Öffnungsstellung auf. In anderen Ausführungsformen kann der mechanische Pufferpositionsdeaktivierungsmechanismus 71 alternativ oder ergänzend auch als mechanischer Pufferpositionsaktivierungsmechanismus zum mechanischen Schalten des 2/2-Wegeventils 70 in die Sperrstellung vorgesehen sein.

Fig. 3 zeigt eine schematische Darstellung einer dritten exemplarischen Ausführungsform eines Kupplungssystems 1", auf die die vorliegende Erfindung anwendbar ist. Das Kupplungssystem 1" der dritten exemplarischen Ausführungsform unterscheidet sich von dem Kupplungssystem 1' der zweiten exemplarischen Ausführungsform dadurch, dass das Kupplungssystem 1" zusätzlich eine elektrische Entkupplungseinheit 80 aufweist. Bereits zur ersten exemplarischen Ausführungsform und zur zweiten exemplarischen Ausführungsform beschriebene Komponenten, die auch auf die dritte Ausführungsform anwendbar sind, weisen gleiche Funktionalitäten und Bezugszeichen auf. Zur Vermeidung von Wiederholungen werden zur dritten exemplarischen Ausführungsform nur die Unterschiede erörtert.

In der vorliegenden Ausführungsform des Kupplungssystems 1" ist die elektrische Entkupplungseinheit 80 zwischen dem Entkupplungszylinder 20 und der Anbindung des Ölreservoirs 40 mit der Hydraulikleitung 23 verbunden. Die elektrische Entkupplungseinheit 80 umfasst eine Hydraulikpumpe 81, die durch einen Elektromotor antreibbar ist, und ein zwischen der Hydraulikpumpe 81 und der Anbindung an die Hydraulikleitung 23 angeordnetes 3/3-Wegeventil 82 als Schaltmechanismus.

Das 3/3-Wegeventil wird in der vorliegenden Ausführungsform elektrisch geschaltet, kann in anderen Ausführungsformen aber auch hydraulisch oder mechanisch schaltbar sein. Die Schaltstellungen des 3/3-Wegeventils 82 umfassen eine Öffnungsstellung sowie ein erste und eine zweite Sperrstellung. In der Öffnungsstellung sieht das 3/3-Wegeventil eine fluide Verbindung zwischen der Hydraulikleitung 23 und der Hydraulikpumpe 81 vor, so dass über die Hydraulikleitung 23 infolge eines Pumpvorgangs der Hydraulikpumpe 81 Hydraulikflüssigkeit in das Hydraulikvolumen des Entkupplungszylinders 20 einleitbar ist und der Entkupplungskolben 21 in die Betätigungsposition bewegt wird. In der ersten Sperrstellung des 3/3-Wegeventils wird dann die Verbindung zwischen der Hydraulikleitung 23 und der Hydraulikpumpe 81 unterbrochen und die Hydraulikleitung 23 an der Verbindungsunterbrechung gesperrt. Ein Schalten des 3/3-Wegenvetils 82 von der Öffnungsstellung in die erste Sperrstellung entspricht dabei einem Schalten von einem Entkupplungsvorgang in einen Pufferpositionsaktvierungsvorgang. In der zweiten Sperrstellung des 3/3-Wegeventils wird die Unterbrechung der Verbindung zwischen der Hydraulikleitung 23 und der Hydraulikpumpe 81 aufrechterhalten, wobei jedoch die Hydraulikleitung 23 an der Verbindungsunterbrechung nicht mehr gesperrt bleibt, sondern mit einer Ableitung verbunden wird, so dass der Hydraulikdruck in dem Hydraulikvolumen des Entkupplungszylinders 20 hierüber abbaubar ist und die Federkraft der Feder 22 den Entkupplungskolben 21 in seine Ruheposition bewegen kann. Das Schalten des 3/3-Wegeventils 82 von der ersten Sperrstellung in die zweite Sperrstellung entspricht somit einem Schalten von einer Pufferpositionsaktivierung in eine Pufferpositionsdeaktivierung.

Fig. 4 zeigt eine schematische Darstellung einer exemplarischen Ausführungsform eines Hebelmechanismus 90 als eine Aktuatoreinheit 90, die auf einen Entkupplungsaktivierungsmechanismus, wie die Entkupplungsaktivierungszylinder 30L, 30R anwendbar ist. Der Hebelmechanismus 90 ist hier für den Entkupplungsaktivierungszylinder 30L gezeigt, aber in gleicher Funktionsweise auch auf den Entkupplungsaktivierungszylinder 30R oder auch die Pufferpositionsaktivierungszylinder 50L, 50R anwendbar. Zudem kann über den einen Hebelmechanismus 90 auch eine Betätigung des Entkupplungsaktivierungszylinders 30L und des Pufferpositionsaktivierungszylinders 50L vorgesehen werden.

Der Hebelmechanismus 90 als exemplarische Ausführungsform einer manuell bedienbaren, mechanischen Aktuatoreinheit umfasst einen Betätigungshebel 91 und ein Übertragungselement 92. Das Übertragungselement 92 ist L-förmig ausgebildet und in einem Verbindungsbereich der durch die L-Form gebildeten Schenkel über eine Gelenkverbindung 92b drehbar um die Gelenkverbindung 92b gelagert, wie dies auch durch den bogenförmigen Doppelpfeil in Fig. 4 angegeben ist. Ein Schenkel des Übertragungselements 92 ist über eine weitere Gelenkverbindung 92a mit einer Führung 91a des Betätigungshebels 91 gelenkig verbunden, wobei die Gelenkverbindung entlang einem durch die Führung 91a gebildeten Radius geführt wird. Der andere Schenkel dient der Betätigung des Entkupplungsaktivierungskolbens 31L.

Zur Betätigung des Entkupplungsaktivierungskolbens 31L zur Erhöhung eines Hydraulikdrucks in dem Entkupplungszylinder 20 wird in der vorliegenden Ausführungsform der Betätigungshebel über einen Hebelschenkel 91b, der in Bezug auf eine Erstreckungsrichtung in einer Länge des Betätigungshebels 91 abgewinkelt ist, in einer durch den horizontalen Doppelpfeil angegebenen translatorischen Richtung von dem Entkupplungsaktivierungszylinder 30L wegbewegt. Hierdurch wird die translatorische Bewegung des Betätigungshebels 91 über die Führung 91a und die weitere Gelenkverbindung 92a auf das Übertragungselement 92 übertragen, was hierdurch eine rotatorische Bewegung um die Gelenkverbindung 92b ausführt. Hierdurch bewegt sich der dem Entkupplungsaktivierungskolben 31L zugewandte Schenkel des Übertragungselements 92 in Richtung des Entkupplungsaktivierungskolbens 31L, kommt mit diesem in Kontakt und bewegt diesen dann translatorisch, um Hydraulikflüssigkeit aus dem Entkupplungsaktivierungszylinder 30L in die Hydraulikleitung 23 einzuleiten.

Fig. 5 zeigt eine schematische Darstellung einer exemplarischen Ausführungsform eines Hebelmechanismus 90 als eine Aktuatoreinheit, die auf einen Pufferdeaktivierungszylinder 60 als ein Pufferpositionsdeaktivierungsmechanismus anwendbar ist. Der Hebelmechanismus 100 ist in der vorliegenden Ausführungsform ein längliches Element, das gemäß dargestelltem Doppelpfeil drehbar um eine Gelenkverbindung 101 gelagert ist. Die rotatorische Bewegung des Hebelmechanismus 100 um die Gelenkverbindung 101, in der Darstellung in Fig. 4 entgegen des Uhrzeigersinns, bringt den Hebelmechanismus 100 mit dem Pufferpositionsdeaktivierungskolben 61 in Kontakt und bewegt diesen dann bei weiterer Rotation des Hebelmechanismus 100 in translatorischer Richtung. Hierdurch wird Hydraulikflüssigkeit aus dem Pufferpositionsdeaktivierungszylinder 60 in eine entsprechende Hydraulikleitung eingeleitet, die dann den Pufferpositionsschaltmechanismus 70 in eine Öffnungsstellung schaltet.

Fig. 6 zeigt eine schematische Darstellung eines Wagons 1 als eine Schienenfahrzeugeinheit, auf die die vorliegende Erfindung anwendbar ist. Bei anwendungsgerechter Montage eines Kupplungssystems 1, 1' oder 1" ist in Fig.6 an einer Seitenwand des Wagons 2, die sich in einer Fahrtrichtung vom Boden weg erstreckt, der Hebelschenkel 91b des Betätigungshebels 91 erkennbar. Der Hebelschenkel 91 steht von der Seitenwand nach außen vor. Die Seitenwand des Wagons 2 weist einen Rastmechanismus 110 auf. Wird der Betätigungshebel 91 nun in einer translatorischen Bewegung zur Betätigung des Entkupplungsaktivierungszylinders 30L in einer Richtung senkrecht zur durch die Seitenwand gebildeten Ebene von der Seitenwand wegbewegt, wird der Entkupplungskolben 21 in die Betätigungsposition bewegt. Um den Entkupplungskolben 21 in der Betätigungsposition zu halten, kann der Hebelschenkel gemäß einer in der Fig. 6 durch den Doppelpfeil angegebenen Rotationsmöglichkeit in den Rastmechanismus 110 bewegt werden, um dort zu verrasten. Der Rastmechanismus 110 verhindert zumindest eine Bewegung des Hebelschenkels 91b und somit des Betätigungshebels in Richtung der Seitenwand des Wagons 2.

Zudem zeigt Fig. 6 einen Teil des Hebelmechanismus 100, der von einer Seitenwand des Wagons 2, die sich parallel zum Boden erstreckt, vorsteht und über den der Pufferpositionsdeaktivierungskolben 61, wie vorstehend zu Fig. 5 beschrieben, betätigbar ist. Zur Betätigung des Hebelmechanismus 100 ist schienenstreckenseitig ein Betätigungsmechanismus 120 vorgesehen. Der Betätigungsmechanismus 120 steht von einem Schienenstreckenabschnitt 3 vom Boden fest nach oben gerichtet vor, wobei der Betätigungsmechanismus 120 so weit nach oben ragt und der vorstehende Teil des Hebelmechanismus 100 soweit nach unten ragt, dass bei Überfahren des den Betätigungsmechanismus 120 aufweisenden Schienenstreckenabschnitts 3 der Hebelmechanismus 100 von dem Betätigungsmechanismus 120 zur Betätigung des Pufferpositionsdeaktivierungskolbens 61 rotatorisch bewegt wird.

Fig. 7 zeigt eine schematische Schnittansicht einer Aktuatoreinheit 90 gemäß einer exemplarischen Ausführungsform zur Betätigung des Entkupplungsaktivierungsmechanismus 30L, auf die die vorliegende Erfindung anwendbar ist. Das beschriebene Funktionsprinzip lässt sich gleichermaßen auf eine Betätigung des Entkupplungsaktivierungsmechanismus 30R übertragen. In Anlehnung an die vorstehende Beschreibung weist die Aktuatoreinheit 90 als Betätigungselement den Betätigungshebel 91 auf, der mit dem Übertragungselement 92 fest verbunden und um die Gelenkverbindung 92b des Übertragungselements 92 gemäß der über den Doppelpfeil eingetragenen Betätigungsbewegung 91c drehbar um eine Drehachse bewegbar ist. Insofern unterscheidet sich die Aktuatoreinheit der Fig. 7 von der in Fig. 4 gezeigten Ausführungsform. Ein weiterer Unterschied liegt in der Ausgestaltung des Übertragungselements 92, das hier strenggenommen nicht L-förmig ist, sondern als ein Winkelsegment ausgebildet ist. Die folgende Beschreibung ist aber erkennbar auf die Ausführungsform in Fig. 4 anpassbar.

Gemäß der rotatorischen Bewegung des Übertragungselements 92 infolge der Betätigungsbewegung 91c des Betätigungshebels 91 kann der Entkupplungsaktivierungsmechanismus 30L bzw. der Kupplungsaktivierungskolben 31L, dessen eines Ende an dem Übertragungselement 92 anliegt, angehoben und abgesenkt werden. Ein Anheben des Kupplungsaktivierungskolbens 31L entspricht in der Fig. 7 einer Betätigungsbewegung 91c entgegen dem Uhrzeigersinn, während eine Betätigungsbewegung im Uhrzeigersinn ein Absenken des Kupplungsaktivierungskolbens 31L bewirkt. Bezogen auf ein Anheben des Kupplungsaktivierungskolbens 31L nimmt das Drehmoment um die Drehachse des Übertragungselements für sich genommen mit ansteigendem Drehwinkel zu. Insbesondere kann diese Zunahme für sich genommen bis zur Entkupplungsstellung in Betätigungskräften von mehr als 250 N resultieren.

Zur Vermeidung übermäßiger Betätigungskräfte bis zur Entkupplungsstellung weist die Aktuatoreinheit 90 einen Drehmomentmechanismus 94 sowie eine Nocke 93 als Steuerkulisse auf. Die Nocke 93 ist zwischen dem Übertragungselement 92 und dem Drehmomentmechanismus 94 angeordnet. Die Nocke 93 ist dabei um eine Gelenkverbindung 93b drehbar gelagert. Die Gelenkverbindung 93b wird hier durch eine Welle repräsentiert, die drehbar gelagert ist. Die Drehachse der Nocke 93 verläuft parallel zur Drehachse des Übertragungselements 92. Die Nocke 93 ist mit einem als Sicherungsstift 93a ausgebildeten Befestigungsmittel drehfest mit der Welle verbunden. Zudem weist die Nocke an ihrer Umlauffläche um die Drehachse einen Verzahnungsabschnitt 93c auf, der mit einem Verzahnungsabschnitt 92c des Übertragungselements 92 über einen vorgegebenen Drehwinkelabschnitt im Eingriff steht. Der vorgegebene Drehwinkelabschnitt entspricht dabei dem für eine Betätigung des Kupplungsaktivierungskolbens 31L vorbestimmten Drehwinkels des Übertragungselements 92.

Der Drehmomentmechanismus 94 ist derart konfiguriert, dass dieser Einfluss auf die zur Bewegung der Nocke 93 durch das Übertragungselement 92 aufbringbare Kraft nimmt und somit das resultierende Drehmoment bezüglich des Übertragungselements 92 in Verbindung mit der Nocke 93 beeinflussen kann. In der vorliegenden Ausführungsform ist der Drehmomentmechanismus 94 vergleichbar zu einem fest montierten Zylinder ausgebildet. Der Drehmomentmechanismus 94 bzw. ein Gehäuse 94e des Drehmomentmechanismus 94 ist positionsfest montiert und weist ein Hubelement 94b vergleichbar zu einem Kolben oder Kolbenabschnitt auf, das in einer zur Nocke 93 weisenden Richtung als Axialrichtung des Hubelements 94b hin und her bewegbar ist, d.h. in der gezeigten Figur 7 noch oben und nach unten. Das Hubelement 94c ist hier über ein als Druckfeder ausgebildetes Federelement 94c in Richtung der Nocke 93 vorgespannt. Das Federelement stützt sich dabei in der Axialrichtung zwischen einer Stützfläche des Hubelements 94b auf einer der Nocke 93 abgewandten Seite und einer der Stützfläche des Hubelements 94b zugewandten Stützfläche des Gehäuses 94e ab. Die Vorspannkraft des Federelements 94c ist in der exemplarischen Ausführungsform über einen Einstellmechanismus 94d einstellbar. Der Einstellmechanismus 94d ist beispielhaft als Schraubenelement ausgebildet, dessen Ende an einer Stützfläche des Gehäuses 94e angreift und die Stützfläche in der Axialrichtung in Abhängigkeit der Einschraubtiefe des Schraubenelements in verschiedene Positionen bewegen kann. Demnach ist die Stützfläche des Gehäuses 94e zwar dem Gehäuse zuordenbar, aber als bewegliches Teil des Gehäuses 94e ausgebildet. In alternativen Ausführungsformen kann die der Stützfläche des Hubelements 94b zugewandte Stützfläche auch durch das Einstellelement 94d ausgebildet werden.

An einem der Nocke 93 zugewandten Ende des Hubelements 94b ist ein Gleitelement in Form eines Rollkörpers 94a, wie beispielsweise einem Kugellager oder einer Kugelrolle, vorgesehen. Der Rollkörper 94a stützt sich auf einer die Drehachse der Nocke 93 umlaufenden Anlagefläche ab. Die Anlagefläche der Nocke 93 für den Rollkörper 94a ist hier in Richtung der Drehachse der Nocke 93 zum Verzahnungsabschnitt 93c, der ebenfalls einen Streckenabschnitt der die Drehachse der Nocke 93 umlaufenden Anlagefläche bildet, versetzt. In einer alternativen Ausführungsform können die Anlagefläche und der Verzahnungsabschnitt 93c aber auch nicht in Richtung der Drehachse versetzt sein, sondern verschiedene Abschnitte der die Drehachse umlaufenden Fläche ausbilden. Die Nocke 93 ist annähernd oval geformt, wobei in der vorliegenden Ausführungsform der im Querschnitt senkrecht zur Drehachse verbreiterte Abschnitt der Nocke 93 als Anlagefläche für den Rollkörper 94a genutzt wird.

In Figur 7 ist ein Zustand gezeigt, in dem der Betätigungshebel 91 noch nicht betätigt wurde. Wird nun der Betätigungshebel gemäß einer Betätigungsbewegung 91c in der Figur 7 entgegen dem Uhrzeigersinn bewegt, wird das Übertragungselement 92 gemäß dem entsprechenden Drehwinkelbetrag gleichgerichtet, also hier auch gegen den Uhrzeigersinn, um die Drehachse rotatorisch bewegt. Durch den Eingriff des Verzahnungsabschnitts 92c des Übertragungselements in den Verzahnungsabschnitt 93c der Nocke 93 wird die Nocke 93 in eine entgegengesetzte Drehbewegung versetzt, hier also in eine rotatorische Bewegung im Uhrzeigersinn. Demnach erfolgt eine Relativbewegung zwischen der Anlagefläche der Nocke 93 und dem Rollkörper 94a. Durch den gemäß der Form der Nocke 93 im Querschnitt senkrecht zur Drehachse je nach Drehwinkel auf den Rollkörper 94a wirkenden Radius, wird das Hubelement 94b entsprechend entgegen oder in der Richtung durch das Federelement 94c wirkenden Vorspannkraft bewegt. Hierdurch ändert sich die zur Bewegung der Nocke 93 über das Übertragungselement 92 erforderliche Kraft, somit das resultierende Drehmoment und folglich die zur Betätigung an dem Betätigungshebel 91 aufzubringende Kraft. Dies wird nochmals im Detail unter Bezugnahme auf die Figuren 8 und 9 im Folgenden beschrieben.

Fig. 8 zeigt eine schematische Darstellung der Nocke 93 gemäß Fig. 7 als exemplarische Ausführungsform einer Steuerkulisse. Die Nocke 93 ist hier in ihrer in Fig. 7 beschriebenen Ausgangslage vor einer Betätigung des Betätigungshebels 91 dargestellt. Der Anlagepunkt des Rollkörpers 94a auf der Anlagefläche der Nocke 93 entspricht hier dem Schnittpunkt der vertikalen Strich-Punkt-Linie, die auch den Mittelpunkt der Drehachse kennzeichnet, mit der Außenkontur der Nocke 93. Zudem zeigt Fig. 8 ausgehend vom anfänglichen Anlagepunkt in der Ausgangslage entgegen dem Uhrzeigersinn in Fig. 8 einen positiven Drehmomentbetragsabschnitt I, gefolgt von einem neutralen Drehmomentbetragsabschnitt II und schließlich gefolgt von einem negativen Drehmomentbetragsabschnitt III.

Wie zu Fig. 7 bereits ausgeführt, bewegt sich die Nocke 93 in der vorliegenden Ausführungsform bei einer Betätigung des Betätigungshebels 91 für einen Entkupplungsvorgang im Uhrzeigersinn um die Drehachse. Der positive Drehmomentbetragsabschnitt I weist dabei einen mit fortschreitendem Drehwinkel aus der Ausgangsposition zunehmenden Radius auf. Entsprechend wird das Hubelement 94b entgegen der Federkraft des Federelements in der Axialrichtung bewegt, in Fig. 7 nach oben. Hierdurch erhöht sich das Drehmoment bzw. die für die Bewegung der Nocke 93 durch das Übertragungselement 92 erforderliche Kraft und somit das resultierende Drehmoment. Der positive Drehmomentbetragsabschnitt I leistet somit einen positiven Drehmomentbetrag in Bezug auf das resultierende Drehmoment. Mit Erreichen des neutralen Drehmomentbetragsabschnitts II infolge eines weiter zunehmenden Drehwinkels wird das Hubelement 94b im Wesentlichen nicht weiter in der Axialrichtung bewegt. Der neutrale Drehmomentbetragsabschnitt II weist hierzu über den im zugewiesenen Drehwinkelbereich einen im Wesentlichen konstanten Radius auf. Entsprechend verändert sich auch die durch das Federelement 94c auf die Nocke 93 wirkende Kraft nicht und demnach auch nicht der Drehmomentbetrag in Bezug auf das resultierende Drehmoment. In der exemplarischen Ausführungsform geht der neutrale Drehmomentbetragsabschnitt II an dem Schnittpunkt der horizontal durch das Zentrum der Drehachse der Nocke 93 verlaufenden Strich-Punkt-Linie mit der Außenkontur der Nocke 93 in den negativen Drehmomentbetragsabschnitt III über. Im negativen Drehmomentbetragsabschnitt III nimmt der Radius der Nocke 93 nun mit zunehmendem Drehwinkel wieder ab. Folglich wird das Hubelement 94b nun in Richtung der Vorspannkraft des Federelements 94c bewegt. Die Vorspannkraft des Federelements 94c unterstützt dabei die in Richtung der Nocke 93 weisende Bewegung des Hubelements 94b. Entsprechend ergibt sich ein dem Drehmoment des Übertragungselements 92 entgegengerichtetes Drehmoment über die Nocke 93, so dass das resultierende Drehmoment reduziert wird. Der negative Drehmomentbetragsabschnitt III leistet somit in Bezug auf das resultierende Drehmoment einen negativen Drehmomentbetrag.

Das Federelement 94c kann gemäß der vorstehenden Beschreibung auch als Energiespeicher verstanden werden. Der positive Drehmomentbetragsabschnitt I bewirkt dabei ein Aufladen des federbasierten Energiespeichers, der neutrale Drehmomentbetragsabschnitt II weist keine Wirkung auf den federbasierten Energiespeicher auf, und der negative Drehmomentbetragsabschnitt III entlädt den federbasierten Energiespeicher.

In der gezeigten Ausführungsform ist der positive Drehmomentbetragsabschnitt I kürzer als der negative Drehmomentbetragsabschnitt II ausgeführt, wobei der positive Drehmomentbetragsabschnitt I einen höheren Radiusgradienten als der negative Drehmomentbetragsabschnitt II aufweist. Dadurch kann der Einfluss der Drehmomentbetragsabschnitte I und II gezielt unterschiedlich gesteuert werden.

Fig. 9 zeigt exemplarische Drehmomentverläufe über einen Drehwinkel für einen Entkupplungsvorgang bezogen auf das Drehmoment der Drehachse des Übertragungselements 92 an sich, das Drehmoment der Drehachse der Nocke 93 und auf das resultierende Drehmoment gemäß der Aktuatoreinheit 90 der Fig. 7. Der Verlauf des Drehmoments der Drehachse des Übertragungselements 92 an sich ist durch Kreuze, der Verlauf des Drehmoments der Drehachse der Nocke 93 durch Kreise und der Verlauf des resultierenden Drehmoments gemäß der Aktuatoreinheit 90 durch Dreiecke dargestellt.

Ohne das Zusammenwirken der Nocke 93 und des Drehmomentmechanismus 94 mit dem Übertragungselement 92 nimmt das Drehmoment in Bezug auf die Drehachse des Übertragungselements 92 an sich bis zu einem Punkt, an dem der Entkupplungsvorgang abgeschlossen ist und als Entkupplungsbereich IV angegeben ist, überwiegend zu. Insbesondere sind entsprechend hohe Kräfte zur Betätigung des Betätigungshebels 91 bis zur Entkupplung aufzubringen. Durch das Zusammenwirken der Nocke 93 und des Drehmomentmechanismus 94 mit dem Übertragungselement 92 kann jedoch das resultierende Drehmoment gerade im negativen Drehmomentbetragsabschnitt deutlich verringert werden. Beispielsweise kann dadurch eine Reduzierung des maximalen Drehmoments von etwa 25% bis 35 % in Bezug auf das maximale Drehmoment des Übertragungselements 92 an sich erreicht werden. Auch wenn der positive Drehmomentbetragsabschnitt I das resultierende Drehmoment erhöht, kann dadurch aber das resultierende Drehmoment über den Drehwinkel bis zum Abschluss des Entkupplungsvorgangs auf einem annähernd konstanten Niveau gehalten werden. Ein in etwa konstantes Kraftniveau kommt einer manuellen Betätigung entgegen. Ein höheres Krafterfordernis zu Beginn des Entkupplungsvorgangs kann zudem das Risko einer unbeabsichtigten Betätigung verringern. Auch wenn der Abschluss des Entkupplungsvorgangs grundsätzlich höhere Kräfte erfordern würde, können unbeabsichtigte Betätigungen zu Relativbewegungen von Komponenten führen, was Auswirkungen auf die Lebensdauer dieser Komponenten haben könnte.

Fig. 10 zeigt eine schematische Darstellung der Aktuatoreinheit 90 mit einem Betätigungselement 91 gemäß einer exemplarischen Ausführungsform der vorliegenden Erfindung. Die Aktuatoreinheit 90 weist eine Betätigungselementaufnahme 95 auf, die mit einem Betätigungsübertragungsabschnitt 96 positionsfest verbunden ist. Die Betätigungselementaufnahme 95 ist zusammen mit dem Betätigungsübertragungsabschnitt 96 um die Gelenkverbindung 92b drehbar gelagert. Der Betätigungsübertragungsabschnitt 96 ist dabei über die Gelenkverbindung 92b mit einem Aktuatoreinheitsgehäuseabschnitt 97 verbunden. Zur Betätigung des Betätigungsübertragungsabschnitts 96, weist die Aktuatoreinheit 90 das in die Betätigungselementaufnahme 95 eingeführte Betätigungselement 91 auf, wobei das Betätigungselement 91 hier als Betätigungshebel in Form eines Rohrabschnitts ausgeführt ist. Zur Sicherung des Betätigungselements 91 in der Betätigungselementaufnahme 95 ist ein Sicherungselement 98 vorgesehen, das von außen durch eine Bohrung in der Betätigungselementaufnahme 95 in eine Bohrung im Betätigungselement 91 eingreift.

Fig. 11 zeigt eine schematische Ausschnittsquerschnittsansicht der Aktuatoreinheit 90 der Fig. 10. Das Betätigungselement 91 weist in der exemplarischen Ausführungsform einen Hebelabschnitt 91aa aus einem Rohrmaterial auf, dessen zur Einführung in die Betätigungselementaufnahme 95 vorgesehenes Ende durch einen lösbar mit dem Hebelabschnitt 91aa verbundenen Hebelendabschnitt 91ab gebildet wird. Der Hebelendabschnitt 91ab wird in der vorliegenden Ausführungsform in den Hebelabschnitt 91aa eingeschraubt. Von der Verbindungsstelle des Hebelendabschnitts 91ab mit dem Hebelabschnitt 91aa aus in einer dem Hebelabschnitt 91aa abgewandten Richtung erstreckt sich der Hebelendabschnitt 91ab zunächst mit gleichem Durchmesser wie der Hebelabschnitt 91aa, bevor sich der Hebelendabschnitt 91ab dann konisch verjüngt. Die konische Ausgestaltung des Hebelendabschnitts 91ab erleichtert die Aufnahme des Betätigungselements 91 in der Betätigungselementaufnahme in eine vorbestimmte Endposition.

Die Betätigungselementaufnahme 95 setzt sich in der vorliegenden Ausführungsform in einer aus einem Öffnungsabschnitt, der einen Öffnungsquerschnitt zur ersten Aufnahme des Betätigungselements 91 aufweist, gefolgt von mehreren Zwischenstücken 95d, 95e, 95f, um dann mit einem Abschnitt mit einem geschlossenen Querschnitt als Betätigungselementaufnahmeendabschnitt 95g zu enden. Die Zwischenstücke 95d, 95e, 95f und der Betätigungselementaufnahmeendabschnitt 95g bilden hier im Wesentlichen die zur Geometrie des Betätigungselements komplementäre Betätigungselementaufnahmegeometrie mit einem vordefinierten Spaltmaß zwischen Betätigungselement 91 und der Betätigungselementaufnahme 95. Der Öffnungsabschnitt der Betätigungselementaufnahme ist trichterförmig ausgebildet, verjüngt sich als von der Öffnung aus in Richtung des geschlossenen Querschnitts, um somit im Wesentlichen eine Einführhilfe für das Betätigungselement 91 zu schaffen.

Neben der Sicherung des Betätigungselements 91 in einer Anschlagsposition mit dem geschlossenen Querschnitt des Betätigungselementaufnahmeendabschnitt 95g der Betätigungselementaufnahme 95 durch das bereits angeführte Sicherungselement 98 weist die Aktuatoreinheit auch einen weiteren Sicherheitsmechanismus auf, der eine Bewegung der Betätigungselementaufnahme 95 bzw. des Betätigungsübertragungsmechanismus 96 nur dann erlaubt, wenn das Betätigungselement 95 in zumindest einer vorbestimmten Position in der Betätigungselementaufnahme 95 angeordnet ist. Hierzu weist die Betätigungselementaufnahme 95 ein Verriegelungsbetätigungselement 95a auf, das sich in Bezug auf die in Aufnahmerichtung weisende Längsachse der Betätigungselementaufnahme 95 in einer Position ohne eingeführtes Betätigungselement 91 in radialer Richtung erstreckt. Das Verriegelungsbetätigungselement 95a ist senkrecht zur radialen Richtung und zur Längsrichtung drehbar gelagert und wird über ein Federelement 95c als Zugfeder in der radialen Erstreckung gehalten. In dieser Stellung steht ein Ende des Verriegelungsbetätigungselements 95a in der radialen Richtung über den Außenumfang der Betätigungselementaufnahme 95 vor und drückt ein als Sicherungsbolzen ausgebildetes Verriegelungselement 96a, das sich ebenfalls in radialer Richtung erstreckt und in dem Betätigungsübertragungsmechanismus 96 angeordnet ist, über den Außenumfang des Betätigungsübertragungsmechanismus 96 hinaus in eine in dem Aktuatoreinheitsgehäuseabschnitt 97 angeordnete Verriegelungselementaufnahme 97a. Hierdurch wird der Betätigungsübertragungsmechanismus 96 mit der darin fest angeordneten Betätigungselementaufnahme 95 verdrehsicher durch den Aktuatoreinheitsgehäuseabschnitt 97 gehalten. Wird nun das Betätigungselement 91 in die Betätigungselementaufnahme 95 eingeführt, drückt der Hebelendabschnitt 91ab das dem Verriegelungselement 96a abgewandte Ende des Verriegelungsbetätigungselement 95a in Richtung des geschlossenen Querschnitts der Betätigungselementaufnahme 95, so dass sich das Verriegelungsbetätigungselement 95a entgegen der Federkraft des Federelements 95c im Uhrzeigesinn um die Drehachse dreht und das Verriegelungselement 96a freigibt. Das Verriegelungselement 96a ist in einer der Verriegelungselementaufnahme 97a entgegengesetzte Richtung über an einem Federkraftaufnahmeabschnitt 96b angreifende Federelemente 96c vorgespannt. Entsprechend wird das Verriegelungselement 96a über die Federkräfte aus der Verriegelungselementaufnahme 97a bewegt und die Betätigungselementaufnahme 95 bzw. der Betätigungsübertragungsmechanismus 96 kann bei entsprechender Betätigung des Betätigungselements 91 um das Drehgelenk 92b bewegt werden.

Fig. 12 zeigt eine schematische Querschnittsansicht einer exemplarischen Variante eines Betätigungselementaufnahmeendabschnitts 95g'. Der Betätigungselementaufnahmeendabschnitt 95g' der Fig. 12 unterscheidet sich von dem Betätigungselementaufnahmeendabschnitt 95g der Fig. 11 dadurch, dass der Betätigungselementaufnahmeendabschnitt 95g' eine Auslassöffnung 951g' aufweist. Entsprechend ist der Betätigungselementaufnahmeendabschnitt 95g' in der Aufnahmerichtung von einer Betätigungselementaufnahmeöffnung 952g' bis hin zur Auslassöffnung 951g' durchgängig geöffnet ist. Über den somit in der Aufnahmerichtung beidseitig und durchgängig geöffneten Querschnitt der Betätigungselementaufnahme 95 können Schmutz, Schnee oder Wasser und dergleichen, die durch den zur Aufnahme des Betätigungselements 91 vorgesehenen Öffnungsquerschnitt bzw. die Betätigungselementaufnahmeöffnung 952g' in die Betätigungselementaufnahme 95 bzw. den Betätigungselementaufnahmeendabschnitt 95g' eindringen, über die Auslassöffnung 951g' wieder abgeführt werden.

Damit eine solche Abführung, gerade im Hinblick auf eine Wintertauglichkeit, nicht durch das Betätigungselement blockiert wird, weist der Betätigungselementaufnahmeendabschnitt 95g' auf einer Innenseite des Betätigungselementaufnahmeendabschnitts 95g', die sich radial um die und axial in der Aufnahmerichtung erstreckt, mehrere Abstandselemente 953g' in der Form von rippenartigen Vorsprüngen auf, die in Richtung des aus Übersichtsgründen hier nicht gezeigten Betätigungselements 91 erstrecken.

Fig. 13 zeigt eine weitere schematische Querschnittsansicht des Betätigungselementaufnahmeendabschnitts 95g' gemäß Fig. 12 entlang der Linie A-A. Demnach weist der Betätigungselementaufnahmeendabschnitt 95g' sechs umfänglich gleichmäßig verteilte Abstandselemente 953g' auf. In alternativen Ausführungsformen können auch mehr oder weniger als sechs Abstandselemente 953g' vorgesehen sein. Entsprechend werden zwischen der Innenseite des Betätigungselementaufnahmeendabschnitt 95g' und der Außenseite des Betätigungselements 91 durch die sechs Abstandselemente 953g' sechs Spalte ausgebildet, über die Schmutz, Schnee oder Wasser und dergleichen abgeführt werden kann.

Fig. 14 zeigt eine schematische Querschnittsansicht einer exemplarischen Variante eines Zwischeneinsatzes 95e'. Der Zwischeneinsatz 95e' gemäß Fig. 14 unterscheidet sich von dem Zwischeneinsatz 95e der Fig. 11 dadurch, dass der Zwischeneinsatz 95e' hier analog zum Betätigungselementaufnahmeendabschnitt 95g' Abstandselemente 953e' als rippenartige Vorsprünge aufweist, die ebenfalls dazu konfiguriert sind, das Betätigungselement 91 derart in der Betätigungselementaufnahme 95 bzw. in dem Zwischeneinsatz 95e' zu halten, dass sich zwischen einer Innenseite des Zwischeneinsatzes 95e' und dem Betätigungselement 91 Spalte ausbilden, die dem gleichen Zweck wie die gemäß der Ausführungsform des Betätigungselementaufnahmeendabschnitts 95g' in Fig. 13 gebildeten Spalte dienen. In alternativen Ausführungsformen kann die Betätigungselementaufnahme 95 auch nicht aus einem Betätigungselementaufnahmeendabschnitt und einem oder mehreren Zwischeneinsätzen ausgebildet sondern einstückig ausgebildet sein. Das Prinzip der Abstandselement ist auf eine solche einstückige Ausbildung der Betätigungselementaufnahme übertragbar.

Fig. 15 zeigt eine weitere schematische Querschnittsansicht des Zwischeneinsatzes gemäß Fig. 14 entlang der Linie A-A. Vergleichbar zur exemplarischen ausführungsform des Betätigungselementaufnahmeendabschnitts 95g' in Fig. 13 und Fig. 14 sind auch hier sechs Abstandselemente 953e' in Umfangsrichtung gleichmäßig verteilt. In alternativen Ausführungsformen können auch mehr oder weniger als sechs Abstandselemente 953e' vorgesehen sein.

Die Erfindung ist nicht auf die beschriebenen Ausführungsformen beschränkt. Insbesondere sind zu den Ausführungsformen, anderweitig beschriebenen Ausgestaltungen und Weiterbildungen der Erfindung beschriebene Merkmale untereinander kombinierbar, sofern sie sich nicht vernünftigerweise ausschließen. Beispielsweise kann die elektrische Entkupplungseinheit 80 nicht nur ergänzend zu den Entkupplungsaktivierungsmechanismen, den Pufferpositionsaktivierungsmechanismen und dem Pufferpositionsdeaktivierungsmechanismus vorgesehen sein, sondern kann die jeweiligen Funktion ganz oder teilweise ersetzen.

### BEZUGSZEICHENLISTE

- 1, 1', 1": Kupplungssystem
- 2: Wagon (Schienenfahrzeugeinheit)
- 3: Schienenstreckenabschnitt
- 10: Kupplungseinheit
- 11: Kupplungselement
- 20: Entkupplungszylinder (Entkupplungsmechanismus)
- 21: Entkupplungskolben (Entkopplungsbetätigungselement)
- 22: Feder (Vorspannmechanismus)
- 23: Hydraulikleitung
- 30L, 30R: Entkupplungsaktivierungszylinder (Entkupplungsaktivierungsmechanismus)
- 31L, 31R: Entkupplungsaktivierungskolben
- 40: Ölreservoir (Hydraulikreservoir)
- 41: Ölzylinder (Hydraulikzylinder)
- 42: Rückschlagventil (Sicherheitsventil)
- 43: Ölvolumenbeibehaltungsventil (Hydraulikflüssigkeitsvolumenbeibehaltungsventil)
- 50L, 50R: Pufferpositionsaktivierungszylinder (Pufferpositionsaktivierungsmechanismus)
- 51L, 51R: Pufferpositionsaktivierungskolben
- 60: Pufferpositionsdeaktivierungszylinder (Pufferpositionsdeaktivierungsmechanismus)
- 61: Pufferpositionsdeaktivierungskolben
- 70: 2/2-Wegeventil (Pufferpositionsschaltmechanismus)
- 71: mechanischer Pufferpositionsdeaktivierungsmechanismus (Pufferpositionsdeaktivierungsmechanismus)
- 80: elektrische Entkupplungseinheit
- 81: Hydraulikpumpe
- 82: 3/3-Wegeventil (Schaltmechanismus)
- 90: Hebelmechanismus (Aktuatoreinheit)
- 91: Betätigungshebel (Betätigungselement)
- 91a: Führung
- 91aa: Hebelabschnitt
- 91ab: Hebelendabschnitt
- 91b: Hebelschenkel (Betätigungsabschnitt)
- 91c: Betätigungsbewegung
- 92: Übertragungselement
- 92a: Gelenkverbindung
- 92b: Gelenkverbindung
- 92c: Verzahnungsabschnitt
- 93: Nocke (Steuerkulisse)
- 93a: Sicherungsstift (Befestigungsmittel)
- 93b: Gelenkverbindung
- 93c: Verzahnungsabschnitt
- 94: Drehmomentmechanismus
- 94a: Rollkörper (Gleitelement)
- 94b: Hubelement
- 94c: Federelement (Vorspannelement)
- 94d: Einstellmechanismus
- 94e: Gehäuse
- 95: Betätigungselementaufnahme
- 95a: Verriegelungsbetätigungselement
- 95c: Federelement (Verriegelungsbetätigungselement)
- 95d: Zwischeneinsatz
- 95e, 95e': Zwischeneinsatz
- 95f: Zwischeneinsatz
- 95g, 95g': Betätigungselementaufnahmeendabschnitt
- 96: Betätigungsübertragungsabschnitt
- 96a: Verriegelungselement
- 96b: Federkraftaufnahmeabschnitt (Verriegelungselement)
- 96c: Federelement (Verriegelungselement)
- 97: Aktuatoreinheitsgehäuseabschnitt
- 97a: Verriegelungselementaufnahme (Aktuatoreinheitsgehäuseabschnitt)
- 98: Sicherungselement
- 100: Hebelmechanismus (Deaktivierungsaktuatoreinheit (Aktuatoreinheit))
- 101: Gelenkverbindung
- 110: Rastmechanismus
- 120: Betätigungsmechanismus
- 951g': Auslassöffnung
- 952e', 952g': Betätigungselementaufnahmeöffnung
- 953e', 953g': Abstandselement
- I: positiver Drehmomentbetragsabschnitt
- II: neutraler Drehmomentbetragsabschnitt
- III: negativer Drehmonentbetragsabschnitt
- IV: Entkupplungsbereich

## Patentansprüche

1. Aktuatoreinheit (90) zur Betätigung eines Aktivierungsmechanismus (30L, 30R), insbesondere eines Entkupplungsaktivierungsmechanismus (30L, 30R) eines Kupplungssystems (1, 1', 1") für eine Schienenfahrzeugeinheit (2), aufweisend:
ein Betätigungselement (91) zur Ausführung einer Betätigungsbewegung (91c) eines Aktivierungsmechanismus (30L, 30R) und
eine Betätigungselementaufnahme (95), die am Aktivierungsmechanismus oder am Betätigungselement vorgesehen ist, und das Betätigungselement (91) oder den Aktivierungsmechanismus zumindest teilweise aufnimmt und die Betätigungsbewegung (91c) auf den Aktivierungsmechanismus (30L, 30R) überträgt, wobei
das Betätigungselement (91) über einen Formschluss und/oder einen Kraftschluss lösbar in der Betätigungselementaufnahme (95) haltbar ist.

2. Die Aktuatoreinheit (90) nach Anspruch 1, wobei die Betätigungselementaufnahme (95) einen Öffnungsquerschnitt zur Aufnahme des Betätigungselements (91) und einen dem Öffnungsquerschnitt gegenüberliegenden geschlossenen oder derart begrenzten Querschnitt aufweist, so dass eine Endposition des Betätigungselements (91) in einer Aufnahmerichtung vom Öffnungsquerschnitt bis zum geschlossenen oder begrenzten Querschnitt durch den geschlossenen oder begrenzten Querschnitt bestimmt wird.

3. Die Aktuatoreinheit (90) nach Anspruch 2, wobei sich der Querschnitt der Betätigungselementaufnahme (95) vom Öffnungsquerschnitt aus in Richtung der Aufnahmerichtung zumindest über einen vorbestimmten Abschnitt verjüngt, insbesondere über zumindest den vorbestimmten Abschnitt konisch ausgebildet ist.

4. Die Aktuatoreinheit (90) nach einem der vorhergehenden Ansprüche, wobei ein dem Öffnungsquerschnitt gegenüberliegender Betätigungselementaufnahmeabschnitt (95g') einen Öffnungsquerschnitt bzw. einen begrenzten Öffnungsquerschnitt nach Anspruch 2 oder 3 aufweist, und wobei das Betätigungselement (91) in der Betätigungselementaufnahme (95) derart gehalten wird, dass zwischen der Innenseite der Betätigungselementausnahme (95) von dem Öffnungsquerschnitt zur Aufnahme des Betätigungselements (91) bis zum gegenüberliegenden Öffnungsquerschnitt des Betätigungselementaufnahmeabschnitt (95g') zumindest ein durchgängiger Spalt ausgebildet wird.

5. Die Aktuatoreinheit (90) nach einem der vorhergehenden Ansprüche, wobei das Betätigungselement (91) einen Hebelabschnitt (91aa) aufweist, der dazu konfiguriert ist, in die Betätigungselementaufnahme (95) eingeführt zu werden, und an dessen einem Ende zur Einführung in die Betätigungselementaufnahme (95) ein Hebelendabschnitt (91ab) vorgesehen ist.

6. Die Aktuatoreinheit (90) nach Anspruch 5, wobei der Hebelendabschnitt (91ab) lösbar mit dem Hebelabschnitt (91aa) verbindbar ist.

7. Die Aktuatoreinheit (90) nach Anspruch 5 oder 6, wobei sich der Hebelendabschnitt (91ab) in eine dem Hebelabschnitt (91aa) abgewandte Richtung hin zumindest über einen vorbestimmten Abschnitt verjüngt, insbesondere über zumindest den vorbestimmten Abschnitt konisch ausgebildet ist.

8. Die Aktuatoreinheit (90) nach einem der Ansprüche 5 bis 7, wobei der Hebelendabschnitt (91ab) an seinem dem Hebelabschnitt (91aa) abgewandten Ende sphärisch ausgebildet ist.

9. Die Aktuatoreinheit (90) nach einem der vorhergehenden Ansprüche, wobei das Betätigungselement (90), insbesondere der Hebelabschnitt (91aa) nach Anspruch 5, zumindest abschnittsweise aus einem verstärkten Material ausgebildet ist.

10. Die Aktuatoreinheit (90) nach einem der vorhergehenden Ansprüche, wobei das Betätigungselement (90), insbesondere der Hebelabschnitt (91aa) nach Anspruch 5, zumindest abschnittsweise aus einem Rohrmaterial ausgebildet ist.

11. Die Aktuatoreinheit (90) nach einem der vorhergehenden Ansprüche, wobei das Betätigungselement (91) in der Betätigungselementaufnahme (95) durch ein Sicherungselement (98) gesichert werden kann.

12. Die Aktuatoreinheit (90) nach einem der vorhergehenden Ansprüche, wobei die Betätigungselementaufnahme (95) über ein Verriegelungselement (96a) in zumindest einer Bewegungsrichtung positionsfest haltbar ist, um eine Übertragung der Betätigungsbewegung (91c) auf den Aktivierungsmechanismus (30L, 30R) zu verhindern, und wobei die Betätigungselementaufnahme (95) und/oder das Betätigungselement (91) ein Verriegelungsbetätigungselement (95a) oder einen Verriegelungsbetätigungsabschnitt aufweist bzw. aufweisen, so dass die Verriegelung über das Verriegelungselement (96a) durch die Aufnahme des Betätigungselements (91) in der Betätigungselementaufnahme (95) in zumindest einer Relativposition des Betätigungselements (91) in Bezug auf die Betätigungselementaufnahme (95) aufgehoben ist.

13. Die Aktuatoreinheit (90) nach einem der vorhergehenden Ansprüche, wobei die Betätigungselementaufnahme (95) in der Aufnahmerichtung durch den Einsatz von zumindest einem Zwischenstück (95d, 95e, 95f) verlängerbar ist.

14. Die Aktuatoreinheit (90) nach Anspruch 13, wobei das zumindest eine Zwischenstück (95d, 95e, 95f) in der Aufnahmerichtung einen konstanten Aufnahmequerschnitt aufweist.

15. Kupplungssystem (1, 1', 1") für eine Schienenfahrzeugeinheit (2), aufweisend:
eine Kupplungseinheit (10) mit zumindest einem Kupplungselement (11), das zwischen einer Kupplungsstellung und einer Entkupplungsstellung bewegbar ist, und
einen Entkupplungsmechanismus (20) mit einem Entkupplungsbetätigungselement (21), das operativ mit dem Kupplungselement (11) verbindbar ist und das zwischen einer Ruheposition und einer Betätigungsposition, in der das Kupplungselement (11) durch das Entkupplungsbetätigungselement (21) in die Entkupplungsstellung bewegt wurde, bewegbar ist, wobei
das Kupplungssystem (1, 1', 1") zumindest einen Entkupplungsaktivierungsmechanismus (30L, 30R) aufweist, der mit dem Entkupplungsbetätigungselement (21) operativ verbunden ist, wobei der zumindest eine Entkupplungsaktivierungsmechanismus (30L, 30R) dazu konfiguriert ist, um bei seiner Betätigung zum Entkuppeln das Entkupplungsbetätigungselement (21) in die Betätigungsposition zu bewegen, und wobei
das Kupplungssystem (1, 1', 1") zumindest eine Aktuatoreinheit (90) nach einem der vorhergehenden Ansprüche zur Betätigung des Entkupplungsaktivierungsmechanismus (30L, 30R) aufweist.

16. Schienenfahrzeugeinheit (2) mit zumindest einem Kupplungssystem (1, 1', 1") nach Anspruch 15 oder mit zumindest einer Aktuatoreinheit (90) nach einem der Ansprüche 1 bis 14.
